# EUROPÄISCHE PATENTANMELDUNG

(11) **EP 4 383 949 A1**
(43) Veröffentlichungstag der Anmeldung: **12.06.2024**
(21) Anmeldenummer: 23203430.6
(22) Anmeldetag: 13.10.2023
(51) Int. Cl.: H05B 47/115

(54) **MODUL FÜR EINE LEUCHTE**

(30) Priorität: 07.12.2022 DE 102022132470
(71) Anmelder: Viloom GmbH, 65719 Hofheim (DE)
(72) Erfinder: Marschall, Julius Maximilian, 65719 Hofheim (DE); Siebeneicher, Jan Alexander, 65719 Hofheim (DE)
(74) Vertreter: Herrmann, Daniel

(57) **Zusammenfassung**

Modul für eine Leuchte, umfassend einen Körper mit einem ersten Körperabschnitt und einem zweiten Körperabschnitt; eine erste Sensoranordnung, welche ausgelegt ist, ein Objekt relativ zu dem Körper zu detektieren; und eine Steuereinheit, die mit der ersten Sensoranordnung gekoppelt ist, wobei die Steuereinheit dazu eingerichtet ist, ein oder mehrere Signale für die Leuchte auszugeben, welche ausgelegt sind, ein oder mehrere Lichtparameter ein oder mehrerer Leuchtmittel der Leuchte einzustellen; dadurch gekennzeichnet, dass dem ersten Körperabschnitt ein minimaler Wert der ein oder mehreren Lichtparameter zugeordnet ist und dem zweiten Körperabschnitt ein maximaler Wert der ein oder mehreren Lichtparameter zugeordnet ist, und dass die erste Sensoranordnung ausgelegt ist, eine erste Position des Objekts relativ zu dem ersten Körperabschnitt und dem zweiten Körperabschnitt zu detektieren, und dass die Steuereinheit dazu eingerichtet ist ein erstes Signal für ein erstes der Leuchtmittel auszugeben, welches einem ersten der Lichtparameter einen Wert zuordnet, der abhängig von der relativ zu dem ersten Körperabschnitt und dem zweiten Körperabschnitt detektierten ersten Position des Objekts ist.

## Beschreibung

Die Erfindung betrifft ein Modul für eine Leuchte, eine Leuchte sowie ein Verfahren zum Einstellen eines Lichtparameters an einer Leuchte.

Bekannt sind dimmbare direkte oder indirekte Leuchten, bei denen ein Lichtparameter wie beispielsweise eine Helligkeit oder eine Farbtemperatur eines Leuchtmittels der Leuchte veränderbar sind. Im Vordergrund steht dabei für jeden Raumabschnitt eine ideale Ausleuchtung bewirken zu können.

Eine Ausleuchtung wird unter anderem durch eine Wahl eines Lichtparameters wie einer Helligkeit oder einer Farbtemperatur, aber auch durch eine Wahl der Abstrahlcharakteristik beeinflusst. So ist ein direktes auf einen Gegenstand wie einen Tisch fokussiertes Licht großer Helligkeit und einer kaltweißen Farbtemperatur eher für konzentriertes Arbeiten in einem möglichst wachen Zustand geeignet, wobei dies in anderen Situationen nicht notwendig ist.

In herkömmlichen älteren Systemen werden dafür häufig verschiedene Leuchten mit einem dimmbaren Lichtparameter in einem Raum platziert, wobei ein Lichtparameter für jede Leuchte durch Regler steuerbar ist.

In den letzten Jahren haben sich verschiedene Ansätze durchgesetzt, Ausleuchtungen von Raumabschnitten durch eine Leuchte für den Benutzer möglich zu machen. So gibt es beispielsweise App-implementierte Ansätze, bei denen ein Nutzer durch Verschieben eines Reglers auf einer grafischen Oberfläche eines Endgeräts, welches an ein oder mehrere intelligente Leuchten gekoppelt ist, einstellen kann. Darüber hinaus haben sich zunehmend Leuchten etabliert, bei denen ein Nutzer manuell durch eine Interaktion mit der Leuchte selbst die Lichtstimmung der Leuchte verändern kann.

Derartige Leuchten verfügen über eine an der Leuchte angeordnete Sensoranordnung, welche dazu eingerichtet sind, ein Objekt insbesondere ein Körperteil des Nutzers, in den meisten Fällen dessen Hand, zu detektieren. Dadurch kann ein Nutzer einen Lichtparameter durch Interaktion mit der Leuchte, beispielsweise durch Gesten mit der Hand, verändern.

In diesem Kontext werden verschiedene Gesten durch die Hand des Nutzers implementiert, um eine Interaktion des Nutzers mit der Leuchte zu gewährleisten und es dem Nutzer ermöglichen, beispielweise eine Helligkeit oder eine Farbtemperatur der Leuchte einzustellen.

Einige Implementierungen erlauben ein Verändern der Helligkeit durch ein länger andauerndes Halten einer Hand in einen Detektionsbereich der an einer Leuchte angeordneten Sensoranordnung um einen Lichtparameter der Leuchte zu verändern. Beispielsweise wird durch längeres Halten der Hand eine Helligkeit der Leuchte angepasst. Dabei ändert die Leuchte den Lichtparameter entgegengesetzt zu der vorgegangenen Änderung. Wenn beispielsweise die Leuchte durch längeres Halten der Hand in den Detektionsbereich der Leuchte ihre Helligkeit erhöht hat, wird die Leuchte bei einem erneuten längeren Halten der Hand in den Detektionsbereich der Sensoranordnung die Helligkeit verringern.

In anderen Implementierungen sind Wischbewegungen bekannt, welche in einem Detektionsbereich der Sensoranordnung durch die Sensoranordnung detektiert werden, um einen Lichtparameter wie eine Farbtemperatur stufenweise mit einer Wischbewegung zu verändern. So erkennt die Leuchte beispielsweise eine erste, zweite oder dritte aufeinanderfolgende Wischbewegung und passt den Lichtparameter entsprechend um eine vorgegebene Änderung pro Wischbewegung an. Nach einer vorgegebenen Anzahl an Wischbewegungen erreicht die Leuchte einen Anfangswert des Lichtparameters und der Lichtparameter kann durch weitere Wischbewegungen wieder stufenweise verändert werden.

Durch derartige Gesten ist es möglich, dass ein Nutzer mit der Leuchte interagiert und manuell die Ausleuchtung eines Raumabschnitts anpassen kann.

In der Realität hat es sich jedoch gezeigt, dass sich das Einstellen eines Lichtparameters an der Leuchte schwierig gestaltet. Insbesondere ist es für einen unbedarften Nutzer häufig schwer einen Lichtparameter schnell und präzise für eine gewünschte Ausleuchtung einzustellen. Es hat sich gezeigt, dass Nutzer häufig mehrere Anläufe benötigen den gewünschten Lichtparameter einzustellen, was mühsam für den Benutzer und ineffizient für die Leuchte ist. Die Leuchtensteuerung wird so nämlich mit vielen unnötigen Einstellvorgängen belastet.

Vor diesem Hintergrund liegt der Erfindung die Aufgabe zugrunde eine Möglichkeit zu schaffen, einen Lichtparameter präzise und auf effiziente Art und Weise einzustellen.

Diese Aufgabe wird durch ein Modul für eine Leuchte nach dem Hauptanspruch gelöst.

Gemäß dem Hauptanspruch umfasst ein solches Modul für eine Leuchte einen Körper mit einem ersten Körperabschnitt und einem zweiten Körperabschnitt; eine erste Sensoranordnung, welche ausgelegt ist, ein Objekt relativ zu dem Körper zu detektieren; und eine Steuereinheit, die mit der ersten Sensoranordnung gekoppelt ist, wobei die Steuereinheit dazu eingerichtet ist, ein oder mehrere Signale für die Leuchte auszugeben, welche ausgelegt sind, ein oder mehrere Lichtparameter ein oder mehrerer Leuchtmittel der Leuchte einzustellen.

Vor diesem Hintergrund ist gemäß dem kennzeichnenden Teil des Hauptanspruchs dem ersten Körperabschnitt ein minimaler Wert der ein oder mehreren Lichtparameter zugeordnet und dem zweiten Körperabschnitt ein maximaler Wert der ein oder mehreren Lichtparameter zugeordnet, die erste Sensoranordnung ist ausgelegt, eine erste Position des Objekts relativ zu dem ersten Körperabschnitt und dem zweiten Körperabschnitt zu detektieren, und die Steuereinheit ist dazu eingerichtet ein erstes Signal für ein erstes der Leuchtmittel auszugeben, welches einem ersten der Lichtparameter einen Wert zuordnet, der abhängig von der relativ zu dem ersten Körperabschnitt und dem zweiten Körperabschnitt detektierten ersten Position des Objekts ist.

Die Erfindung geht auf die Erkenntnis der Erfinder zurück, dass wesentliche Gründe für die bisherige relativ unpräzise Einstellbarkeit einer Ausleuchtung, der ist, dass ein Nutzer häufig weder den Wertebereich (insbesondere das Maximum) eines einstellbaren Lichtparameters noch den aktuell eingestellten Wert des Lichtparameters innerhalb des Wertebereichs abschätzen kann. Darüber hinaus ist die Zuordnung der einzelnen einstellbaren Werte des Lichtparameters in den bekannten Implementierungen nicht klar definiert. Es ist beispielsweise nicht unmittelbar ersichtlich, wie häufig eine Geste wiederholt werden muss oder wie lange eine Zeitdauer ist, um den Wert des Lichtparameters einstellen zu können. Insbesondere steht eine einzelne Geste nicht im Zusammenhang mit dem verfügbaren Wertebereich. Wird beispielsweise ein vorgegebener Wert pro Wischvorgang verändert, so kann dieser vorgegebene Wert, und damit der einzelne Wischvorgang, sich einen großen oder kleinen zur Verfügung stehenden Wertebereich ausgesetzt sehen. Das führt nach Erkenntnis der Erfinder dazu, dass ein Nutzer durch Wiederholen oder Halten von Gesten mögliche einstellbare Werte des Lichtparameters erst austesten muss, um schlussendlich den gewünschten Wert teils unpräzise einstellen zu können.

Durch die Zuordnung der minimalen und maximalen Werte eines Lichtparameters zu zwei (gleichen oder verschiedenen) Abschnitten eines Körpers wird der einstellbare Wertebereich relativ zu dem Körper und damit eindeutig durch den Köper des Moduls definiert. Dadurch werden mögliche einstellbaren Werte durch den Körper des Moduls selbst vorgegeben.

Durch die Detektion einer ersten Position des Objekts relativ zu dem ersten Körperabschnitt und dem zweiten Körperabschnitt detektiert das Modul die Position des Objekts relativ zum verfügbaren Wertebereich. Jeder Wert zwischen dem minimalen Wert und dem maximalen Wert für einen Lichtparameter ist somit durch den Körper eindeutig spezifiziert und für den Nutzer präzise auswählbar.

Durch die Abhängigkeit des einem Lichtparameter zugeordneten Werts von der detektierten Position des Objekts relativ zu dem ersten Körperabschnitt und dem zweiten Körperabschnitt wird der Lichtparameter effizient eingestellt.

Vorzugsweise kann die detektierte Position des Objekts so verstanden werden, dass die durch eine Sensoranordnung detektierte Position einer Projektion des Objekts auf den Körper relativ zu dem ersten Körperabschnitt und dem zweiten Körperabschnitt entspricht. Mit anderen Worten entspricht die detektierte Position einer Position auf oder in dem Körper.

Anhand der Projektion der Position des Objekts auf den Körper, vorzugsweise auf eine Oberfläche des Körpers, kann somit jeder Wert zwischen dem minimalen Wert und dem maximalen Wert durch Positionieren des Objekts relativ zu dem Körper präzise eingestellt werden.

Somit wird dem Nutzer durch den Körper des Moduls der einstellbare Wertebereich und die möglichen einstellbaren Werte für einen Lichtparameter an einem Leuchtmittel unmittelbar vorgegeben, wodurch eine eindeutige und verlässliche Einstellbarkeit eines Werts des Lichtparameters an einem Leuchtmittel erreicht wird.

Beispielsweise ist es so möglich, das Objekt gezielt an einer Position relativ zu dem Körper in einen Detektionsbereich der ersten Sensoranordnung relativ zu dem Körper einzuführen, um einen gewünschten Wert eines Lichtparameters an einem Leuchtmittel einzustellen.

In einigen bevorzugten Aspekten umfasst das Modul eine zweite Sensoranordnung, welche an die Steuereinheit gekoppelt ist, und welche ausgelegt ist, das Objekt relativ zu dem ersten Körperabschnitt und dem zweiten Körperabschnitt zu detektieren.

In einigen bevorzugten Aspekten ist die Steuereinheit dazu eingerichtet, wenn die zweite Sensoranordnung eine zweite Position des Objekts relativ zu dem ersten Körperabschnitt und dem zweiten Körperabschnitt an einer zweiten Position detektiert, ein zweites Signal für ein zweites der Leuchtmittel auszugeben, welches dem ersten der Lichtparameter einen Wert zuordnet, der abhängig von der relativ zu dem ersten Körperabschnitt und dem zweiten Körperabschnitt detektierten zweiten Position des Objekts ist.

Durch Detektion des Objekts an der zweiten von der ersten Position verschiedenen Position relativ zu dem Köper wird ein Wert des ersten Lichtparameters, wie beispielsweise einer Helligkeit, an einem zweiten Leuchtmittel eingestellt. Das zweite Leuchtmittel kann beispielsweise im Vergleich zu dem ersten Leuchtmittel unterschiedlich, vorzugsweise entgegengesetzt oder gegenüberliegend, ausgerichtet sein und/oder an einer anderen Position wie das erste Leuchtmittel im Raum angeordnet sein. Somit kann durch eine weitere Geste, i.e. durch Platzieren des Objekts einer von der ersten Position verschiedenen Position, die Abstrahlcharakteristik der Leuchte durch Einstellen des ersten Lichtparameters an dem zweiten Leuchtmittel geändert werden. Wie eingangs beschrieben wird eine Ausleuchtung durch die Abstrahlcharakteristik beeinflusst. Durch Platzieren des Objekts an verschiedenen Positionen relativ zu dem Körper kann somit die Ausleuchtung gezielt geändert werden.

Dieser bevorzugte Aspekt greift ferner zurück auf das vorangegangen erläutert Prinzip, in welchem der einstellbare Wertebereich des Lichtparameters durch den Körper des Moduls vorgegeben wird, wodurch eine eindeutige und verlässliche Einstellbarkeit eines Werts des ersten Lichtparameters an dem zweiten Leuchtmittel erzielt wird.

In einem weiteren bevorzugten Aspekt ist die Steuereinheit dazu eingerichtet, wenn die erste Sensoranordnung und die zweite Sensoranordnung mindestens eine dritte Position des Objekts relativ zu dem ersten Körperabschnitt und dem zweiten Körperabschnitt gleichzeitig detektieren, ein drittes Signal für das erste und/oder für das zweite der Leuchtmittel auszugeben, wobei das dritte Signal einem zweiten Lichtparameter, der vorzugsweise von dem ersten Lichtparameter verschieden ist, einen Wert zuordnet, der abhängig von der von der ersten Sensoranordnung und der zweiten Sensoranordnung relativ zu dem ersten Körperabschnitt und dem zweiten Körperabschnitt gleichzeitig detektierten mindestens einen dritten Position des Objekts ist.

Das gleichzeitige Detektieren des Objekts an der dritten Position durch die erste Sensoranordnung und durch die zweite Sensoranordnung bewirkt, dass anstelle des ersten Lichtparameters ein zweiter Lichtparameter, an dem ersten und/oder zweiten Leuchtmittel eingestellt werden kann. Gemäß diesem bevorzugten Aspekt kann somit ein weiterer Lichtparameter, wie beispielsweise einer Farbtemperatur, an jeweils dem ersten Leuchtmittel oder dem zweiten Leuchtmittel oder dem ersten und dem zweiten Leuchtmittel durch eine eindeutig durch die Sensoranordnungen detektierbare Geste, i.e. durch gleichzeitiges Positionieren des Objekts relativ zu dem Körper in einem Detektionsbereich der ersten Sensoranordnung und einem Detektionsbereich der zweiten Sensoranordnung, eingestellt werden. Eine solche eindeutig detektierbare Geste kann beispielsweise einen durch die erste Sensoranordnung und die zweite Sensoranordnung an gegenüberliegenden Seiten des Moduls gleichzeitig detektierten Abschnitten von ein oder mehreren Händen sein (z.B. je eine andere Hand im Detektionsbereich der ersten Sensoranordnung und im Detektionsbereich der zweiten Sensoranordnung oder ein Klammergriff mit einer einzelnen Hand um das Modul mit einem Finger der Hand im Detektionsbereich der ersten Sensoranordnung und einem anderen Finger der Hand im Detektionsbereich der zweiten Sensoranordnung). Anders ausgedrückt wechselt das Modul durch das gleichzeitige Detektieren des Objekts in einen anderen Modus, in welchem anstelle des ersten Lichtparameters, wie der Helligkeit, ein zweiter Lichtparameter, wie die Farbtemperatur, eingestellt wird. Dieser bevorzugte Aspekt greift ferner zurück auf das vorangegangen erläutert Prinzip, in welchem der einstellbare Wertebereich des Lichtparameters durch den Körper des Moduls vorgegeben wird, wodurch eine eindeutige und verlässliche Einstellbarkeit eines Werts des zweiten Lichtparameters an dem ersten und/oder zweiten Leuchtmittel erzielt wird. Dadurch wird dem Nutzer die Möglichkeit geboten, an dem Modul für die Leuchte einen weiteren Lichtparameter durch eine eindeutig detektierbare weitere Geste an jeder Position relativ zu dem Körper präzise und eindeutig einzustellen, um die Ausleuchtung wie gewünscht anzupassen. Durch die Separierung der Einstellung verschiedener Lichtparameter mittels Detektion verschiedener Gesten, können einerseits die verschiedenen Lichtparameter genauer angesteuert und eingestellt werden. Andererseits kann so auch die Einstellung beider Lichtparameter überlagert werden, z.B. kann erst der eine Lichtparameter eingestellt werden und danach der andere, so dass diese Lichtparameter, z.B. Helligkeit und Farbtemperatur, beide nacheinander verändert werden können, ohne die Einstellung des als zweites eingestellten Lichtparameters durch die Einstellung des als erstes eingestellten Lichtparameters zu ändern.

In einem weiteren bevorzugten Aspekt ist die Steuereinheit dazu eingerichtet ist, wenn das Objekt auf die erste Position folgend an einer weiteren ersten Position relativ zu dem ersten Körperabschnitt und dem zweiten Körperabschnitt durch die erste Sensoranordnung detektiert wird, ein weiteres erstes Signal für das erste Leuchtmittel auszugeben, welches den dem ersten Lichtparameter zugeordneten Wert unmittelbar zu einem Wert ändert, der abhängig von der relativ zu dem ersten Körperabschnitt und dem zweiten Körperabschnitt detektierten weiteren ersten Position des Objekts ist.

Gemäß diesem bevorzugten Aspekt wird der Wert des ersten Lichtparameters zu einem neuen Wert an der Leuchte unmittelbar d. h. ohne einen weiteren Zwischenschritt bzw. ohne Einstellen eines weiteren Werts, der von dem Wert an der ersten Position und der weiteren ersten Position verschieden ist, geändert. Dadurch, dass der Körper des Moduls mögliche einstellbaren Werte des ersten Lichtparameters vorgibt, können gezielt Werte für den ersten Lichtparameter durch Positionieren des Objekts an Positionen relativ zu dem Körper eingestellt werden. Gemäß dieses bevorzugten Aspekts ist es somit möglich, dass ein Nutzer das Objekt an der ersten Position in den Detektionsbereich der ersten Sensoranordnung einführt, wobei an dem ersten Leuchtmittel ein Wert eingestellt wird, der abhängig von der relativ zu dem ersten Körperabschnitt und dem zweiten Körperabschnitt detektierten ersten Position des Objekts ist. Danach kann der Nutzer das Objekt aus dem Detektionsbereich der ersten Sensoranordnung entfernen, wobei der zuvor eingestellte Wert des Lichtparameters nicht geändert wird. Wenn der Nutzer dann das Objekt wieder an einer weiteren ersten Position in den Detektionsbereich eingeführt, wird der zuvor an der ersten Position eingestellte Wert unmittelbar, zu einem Wert geändert, der abhängig von der relativ zu dem ersten Körperabschnitt und zu dem zweiten Körperabschnitt detektierten weiteren ersten Position ist. So ist das gezielte Springen zwischen Positionen und deren zugehörigen Parameterwerten möglich, also insbesondere ohne, dass der Wert des Lichtparameters zwingend wieder auf Null eingestellt werden muss, bevor ein neuer Wert eingestellt wird.

In einem weiteren bevorzugten Aspekt ist die Steuereinheit dazu eingerichtet, wenn das Objekt auf die zweite Position folgend an einer weiteren zweiten Position relativ zu dem ersten Körperabschnitt und dem zweiten Körperabschnitt durch die zweite Sensoranordnung detektiert wird, ein weiteres zweites Signal für das zweite Leuchtmittel auszugeben, welches den dem ersten Lichtparameter zugeordneten Wert unmittelbar zu einem Wert ändert, der abhängig von der relativ zu dem ersten Körperabschnitt und dem zweiten Körperabschnitt detektierten weiteren zweiten Position des Objekts ist.

Gemäß diesem bevorzugten Aspekt kann ein Wert für den ersten Lichtparameter an dem zweiten Leuchtmittel durch Einführen des Objekts an einer weiteren zweiten Position relativ zu dem ersten Körperabschnitt und dem zweiten Körperabschnitt unmittelbar geändert werden. Durch eine Änderung des ersten Lichtparameters, wie der Helligkeit, an dem zweiten Leuchtmittel wird die Abstrahlcharakteristik und damit die Ausleuchtung durch die Leuchte verändert. Somit kann ein Nutzer den Lichtparameter durch Entfernen des Objekts aus dem Detektionsbereich des zweiten Leuchtmittels und anschließendes Einführen des Objekts in den Detektionsbereich der zweiten Sensoranordnung an der weiteren zweiten Position relativ zu dem Körper unmittelbar zu einem gewünschten Wert ändern, ohne dass das zweite Leuchtmittel zwischen dem Entfernen aus dem Detektionsbereich der zweiten Sensoranordnung und dem erneuten Einführen ihren zuvor eingestellten Wert des ersten Lichtparameters ändert.

In einem weiteren bevorzugten Aspekt ist die Steuereinheit dazu eingerichtet, wenn das Objekt auf die mindestens eine dritte Position folgend an mindestens einer weiteren dritten Position relativ zu dem ersten Körperabschnitt und zu dem zweiten Körperabschnitt durch die erste Sensoranordnung und durch die zweite Sensoranordnung gleichzeitig detektiert wird, ein weiteres drittes Signal für das erste Leuchtmittel und/oder für das zweite Leuchtmittel auszugeben, welches den dem zweiten Lichtparameter zugeordneten Wert unmittelbar zu einem Wert ändert, der abhängig von der relativ zu dem ersten Körperabschnitt und dem zweiten Körperabschnitt detektierten mindestens einen weiteren dritten Position des Objekts ist.

Wie zuvor beschrieben, kann ein Wert des zweiten Lichtparameters durch eine eindeutig detektierbar Geste an einer Position relativ zu dem Körper präzise eingestellt werden und gemäß diesem bevorzugten Aspekt unmittelbar durch Wiederholen der Geste an einer weiteren Position relativ zu dem Körper zu einem neuen Wert des zweiten Lichtparameters geändert werden. Somit kann die Ausleuchtung beispielsweise durch Ändern eines Werts der Farbtemperatur an Raumsituation oder die Bedürfnisse eines Nutzers angepasst werden.

Wenn die erste Sensoranordnung und die zweite Sensoranordnung das Objekt demnach gleichzeitig an mindestens einer dritten Position relativ zu dem ersten Körperabschnitt und dem zweiten Körperabschnitt in einem Detektionsbereich der ersten Sensoranordnung und einem Detektionsbereich der zweiten Sensoranordnung detektieren, wird an dem ersten und/oder dem zweiten Leuchtmittel ein Wert eingestellt, welcher den zweiten Lichtparameter einen Wert zuordnet, der abhängig von der dritten relativ zu dem ersten Körperabschnitt und dem zweiten Körperabschnitt detektierten Position des Objekts ist. Wenn das Objekt aus dem Detektionsbereich der ersten Sensoranordnung und dem Detektionsbereich der zweiten Sensoranordnung entfernt wird, ergibt sich keine Änderung des Werts des zweiten Lichtparameters an der ersten und/oder der zweiten Leuchte. Wenn das Objekt darauffolgend wieder in den Detektionsbereich der ersten Sensoranordnung und in den Detektionsbereich der zweiten Sensoranordnung eingeführt wird und durch die erste Sensoranordnung und die zweite Sensoranordnung gleichzeitig an einer weiteren mindestens einen dritten Position relativ zu dem ersten Körperabschnitt und dem zweiten Körperabschnitt detektiert wird, wird an den ersten und/oder dem zweiten Leuchtmittel ein von der weiteren mindestens einen dritten Position des Objekts abhängiger Wert relativ zu dem ersten Körperabschnitt und dem zweiten Abschnitt eingestellt.

In einem weiteren bevorzugten Aspekt ist die Steuereinheit dazu eingerichtet, wenn ausgehend von der ersten Position eine Bewegung des Objekts durch die erste Sensoranordnung detektiert wird, an jeder Position, an der das Objekt durch die erste Sensoranordnung detektiert wird, ein erstes Signal für das erste Leuchtmittel auszugeben, welches den vorangegangenen zugeordneten Wert des ersten Lichtparameters zu einem Wert unmittelbar ändert, der abhängig von der relativ zu dem ersten Körperabschnitt und dem zweiten Körperabschnitt durch die erste Sensoranordnung detektierten Position des Objekts ist.

Gemäß diesem bevorzugten Aspekt ist ein Wert des ersten Lichtparameters an dem ersten Leuchtmittel durch Bewegen des Objekts relativ zu dem Körper zwischen dem ersten Körperabschnitt und dem zweiten Körperabschnitt beliebig, insbesondere stufenlos einstellbar. Vorzugsweise können Abschnitten entlang des Körpers, insbesondere dessen Oberfläche, zwischen dem ersten Körperabschnitt und dem zweiten Körperabschnitt kontinuierlich von dem minimalen Wert zu dem maximalen Wert ansteigende Werte des ersten Lichtparameters zugeordnet sein. Durch Bewegen des Objekts relativ zu dem Körper kann somit zu jeder Position relativ zu dem ersten Körperabschnitt und zu dem zweiten Körperabschnitt ein Wert zu der Position eingestellt werden. Somit ist ein Wert des ersten Lichtparameters an dem ersten Leuchtmittel durch Bewegen des Objekts relativ zu dem Körper einstellbar, vorzugsweise dimmbar.

In einem weiteren bevorzugten Aspekt ist die Steuereinheit dazu eingerichtet, wenn ausgehend von der zweiten Position eine Bewegung des Objekts durch die zweite Sensoranordnung detektiert wird, an jeder Position, an der das Objekt durch die zweite Sensoranordnung detektiert wird, ein zweites Signal für das zweite Leuchtmittel auszugeben, welches den vorangegangenen zugeordneten Wert des ersten Lichtparameters unmittelbar zu einem Wert ändert, der abhängig von der relativ zu dem ersten Körperabschnitt und dem zweiten Körperabschnitt durch die zweite Sensoranordnung detektierten Position des Objekts ist.

Somit ist ein Wert des ersten Lichtparameters an dem zweiten Leuchtmittel ausgehend von der zweiten detektierten Position durch Bewegen des Objekts relativ zu dem ersten Körperabschnitt und dem zweiten Körperabschnitt, insbesondere stufenlos, einstellbar. Dadurch kann die Abstrahlcharakteristik der Leuchte stufenlos eingestellt werden und damit die Ausleuchtung angepasst werden.

In einem weiteren bevorzugten Aspekt ist die Steuereinheit dazu eingerichtet, wenn ausgehend von der mindestens einen dritten Position eine Bewegung des Objekts durch die erste Sensoranordnung und durch die zweite Sensoranordnung gleichzeitig detektiert wird, zu jeder Position, an der das Objekt durch die erste Sensoranordnung und durch die zweite Sensoranordnung gleichzeitig detektiert wird, ein drittes Signal für das erste und/oder das zweite Leuchtmittel auszugeben, welches den vorangegangenen zugeordneten Wert des zweiten Lichtparameters unmittelbar zu einem Wert ändert, der abhängig von der relativ zu dem ersten Körperabschnitt und dem zweiten Körperabschnitt durch die erste Sensoranordnung und die zweite Sensoranordnung gleichzeitig detektierten Position des Objekts ist.

Gemäß diesem bevorzugten Aspekt kann durch eine gleichzeitig durch die erste Sensoranordnung und die zweite Sensoranordnung detektierten Bewegung des Objekts relativ zu dem ersten Körperabschnitt und dem zweiten Körperabschnitt ein Wert des zweiten Lichtparameters, insbesondere der Farbtemperatur, an dem ersten und/oder dem zweiten Leuchtmittel eingestellt werden und die Ausleuchtung angepasst werden.

In einem weiteren bevorzugten Aspekt ist die Steuereinheit eingerichtet, wenn das Objekt durch die erste Sensoranordnung und/oder durch die zweite Sensoranordnung an einer Position, welche dem ersten oder dem zweiten Körperabschnitt entspricht, detektiert wird, ein Signal für das erste und/oder für das zweite Leuchtmittel auszugeben, welches bewirkt, dass das erste Leuchtmittel und/oder das zweite Leuchtmittel ausgeschaltet wird.

Durch die Zuordnung einer durch die Sensoranordnungen detektierten Position, an welcher das erste und/oder das zweite Leuchtmittel ausgeschaltet werden, wird eine eindeutige Möglichkeit bereitgestellt, dass erste und/oder das zweite Leuchtmittel an einer eindeutigen spezifizierten Position relativ zu dem Körper auszuschalten. Es ist somit für einen Nutzer eindeutig ersichtlich an welcher Position relativ zu dem Körper die entsprechenden Leuchtmittel ausgeschaltet werden können.

In einem weiteren bevorzugten Aspekt sind die erste Sensoranordnung und die zweite Sensoranordnung an verschiedenen Bereichen, vorzugsweise an verschiedenen oder gegenüberliegenden Seiten, einer Oberfläche des Körpers angeordnet.

Diese Anordnung der ersten Sensoranordnung und der zweiten Sensoranordnung ermöglicht eine Implementierung von eindeutig durch die Sensoranordnung detektierbaren Gesten. Dadurch, dass die erste Sensoranordnung und die zweite Sensoranordnung an verschiedenen Bereichen, vorzugsweise an verschiedenen Seiten, insbesondere gegenüberliegenden Seiten einer Oberfläche des Körpers, angeordnet sind, kann beispielsweise zum Einstellen des zweiten Lichtparameters durch gleichzeitiges detektieren des Objekts beispielsweise ein Klammergriff oder ein gleichzeitiges halten von zwei Händen in den Detektionsbereich der ersten Sensoranordnung und der zweiten Sensoranordnung implementiert werden.

In einem weiteren bevorzugten Aspekt ist jedem Abschnitt des Körpers entlang eines, vorzugweise linearen oder gebogenen, Pfads zwischen dem ersten Körperabschnitt und dem zweiten Körperabschnitt ein verschiedener, insbesondere kontinuierlich ansteigender, Wert der ein oder mehreren Lichtparameter zugeordnet.

Wie eingangs beschrieben, kann eine relativ zu dem ersten Körperabschnitt und dem zweiten Körperabschnitt detektierte Position einer Projektion der entsprechenden detektierten Position auf einen Abschnitt des Körpers entsprechen. Gemäß diesem bevorzugten Aspekt können die relativ zu dem ersten Körperabschnitt und dem zweiten Körperabschnitt detektierten erste, zweite und/oder dritte Positionen einer Projektion auf den Pfad entsprechen. Dadurch kann jeder relativ zu dem Körper detektierten Position eine Position entlang des Pfads und damit ein Wert der ein oder mehreren Lichtparameter zugeordnet werden. Somit kann ein Nutzer durch Positionieren des Objekts relativ zu dem Körper an einer Position entlang des Pfads jeden beliebigen Wert für den ersten und/oder den zweiten Lichtparameter zwischen dem ersten Körperabschnitt zweiten Körperabschnitt einstellen.

Ferner kann jeder Position entlang des Pfads ein ausgehend von dem minimalen Wert kontinuierlich ansteigender Wert der ein oder mehreren Lichtparameter zugeordnet sein. Dadurch wird eine Zuordnung der Werte der ein oder mehreren Lichtparameter zu dem Körper eindeutig spezifiziert. Beispielsweise kann ein Nutzer durch Einführung des Objekts in den Detektionsbereich der ersten Sensoranordnung und/oder in den Detektionsbereich der zweiten Sensoranordnung an einer Position zwischen dem ersten Körperabschnitt und dem zweiten Körperabschnitt relativ zum Körper einstellen. Auch ist es möglich durch Bewegen des Objekts entlang des Körpers zwischen dem ersten Körperabschnitt und dem zweiten Körperabschnitt einen Wert der ein oder mehreren Lichtparameter kontinuierlich einzustellen, vorzugsweise zu dimmen.

In einem weiteren bevorzugten Aspekt umfasst die erste Sensoranordnung mehrere erste Sensoreinheiten, vorzugsweise Infrarotlichtsensoren, welche insbesondere an dem Körper angeordnet sind, wobei eine erste der ersten Sensoreinheiten dem ersten Körperabschnitt zugeordnet ist, insbesondere an diesem angeordnet ist, und eine zweite der ersten Sensoreinheiten dem zweiten Körperabschnitt zugeordnet ist, insbesondere an diesem angeordnet ist.

Gemäß diesem bevorzugten Aspekt wird eine vorteilhafte Implementierung der ersten Sensoranordnung bereitgestellt. Eine einzelne Sensoreinheit, insbesondere ein Infrarotlichtsensor, detektiert ein Objekt durch Ermitteln einer Signalstärke, beispielsweise anhand des von dem Objekt reflektierten Infrarotlichts. Durch die Zuordnung einer Sensoreinheit zu einem Körperabschnitt kann durch die ermittelte Signalstärke der entsprechenden Sensoreinheit eine Position des Objekts relativ zu dem Körperabschnitt bestimmt werden. Durch die Zuordnung einer ersten der ersten Sensoreinheiten zu dem ersten Körperabschnitt und einer zweiten der ersten Sensoreinheiten zu dem zweiten Körperabschnitt kann somit jede Position relativ zu dem Körper eindeutig detektiert werden. Insbesondere kann durch die entsprechende Sensoreinheiten eine Projektion der Position des Objekts auf den Körper bestimmt werden.

Die zweite Sensoranordnung kann ebenfalls gemäß dieses bevorzugten Aspekts implementiert werden. Insofern kann die zweite Sensoranordnung baugleich zu der ersten Sensorordnung sein. Beispielsweise kann die zweite Sensoranordnung mehrere zweite Sensoreinheiten, vorzugsweise Infrarotlichtsensoren, umfassen, welche insbesondere an dem Körper angeordnet sind, wobei eine erste der zweiten Sensoreinheiten dem ersten Körperabschnitt zugeordnet ist, insbesondere an diesem angeordnet ist, und eine zweite der zweiten Sensoreinheiten dem zweiten Körperabschnitt zugeordnet ist, insbesondere an diesem angeordnet ist.

In einem weiteren bevorzugten Aspekt bilden die mehreren ersten Sensoreinheiten ein Array von Sensoreinheiten, das sich, vorzugsweise linear oder entlang eines gebogenen Pfads, in Richtung einer Achse, vorzugsweise einer Längsachse, des Körpers zwischen dem ersten Körperabschnitt und dem zweiten Körperabschnitt erstreckt.

In einem weiteren bevorzugten Aspekt bilden die mehreren zweiten Sensoreinheiten einen weiteren Array von Sensoreinheiten, das sich, vorzugsweise linear oder entlang eines gebogenen Pfads, in Richtung einer Achse, vorzugsweise der Längsachse, des Körpers zwischen dem ersten Körperabschnitt und dem zweiten Körperabschnitt erstreckt.

Durch eine solche Ausbildung der ersten Sensoreinheiten und/oder der zweiten Sensoreinheiten als Array kann die Genauigkeit, mit welcher die Position des detektierten Objekts durch die erste Sensoranordnung und/oder durch die zweite Sensoranordnung relativ zu dem Körper detektiert wird, verbessert werden.

In einem weiteren bevorzugten Aspekt umfasst die erste Sensoranordnung eine vorzugsweise an dem Körper angeordnete erste Sensoreinheit, die insbesondere eine bildgebende Vorrichtung wie eine Kamera umfasst, welche, ausgelegt ist, eine Position des Objekts in einem Raum relativ zu dem Körper zu bestimmen.

Gemäß diesem bevorzugten Aspekt wird eine weitere vorteilhafte Implementierung der ersten Sensoranordnung bereitgestellt. Durch eine einzelne oder auch mehrere bildgebende Vorrichtungen wie eine Kamera kann eine Position des Objekts in dem Raum und relativ zu dem ersten Körperabschnitt und dem zweiten Körperabschnitt eindeutig ermittelt werden und auf den Körper projiziert werden.

Die zweite Sensoranordnung kann ebenfalls gemäß dieses bevorzugten Aspekts implementiert werden. Insofern kann die zweite Sensoranordnung baugleich zu der ersten Sensorordnung sein. Beispielsweise kann die zweite Sensoranordnung in einem bevorzugten Aspekt eine vorzugsweise an dem Körper angeordnete zweite Sensoreinheit, die insbesondere eine bildgebende Vorrichtung wie eine Kamera umfasst, welche, ausgelegt ist, eine Position des Objekts in einem Raum relativ zu dem Körper zu bestimmen.

In einem weiteren bevorzugten Aspekt ist der erste Körperabschnitt einem äußersten Bereich eines Detektionsbereichs der ersten Sensoranordnung und/oder der zweiten Sensoranordnung zugeordnet, und der zweite Körperabschnitt ist einem gegenüberliegenden äußersten Bereich des Detektionsbereich der ersten Sensoranordnung und/oder der zweiten Sensoranordnung zugeordnet.

Durch die Zuordnung eines äußersten Detektionsbereich zu dem ersten Körperabschnitt und eines gegenüberliegenden äußersten Detektionsbereichs zu dem zweiten Körperabschnitt wird ein möglicher Detektionsbereich und damit ein möglicher einstellbarer Wertebereich für die ein oder mehreren Lichtparameter Abschnitten des Körpers zugeordnet, sodass der möglich einstellbarer Wertebereich in Bezug zu dem Körper des Moduls eindeutig definiert ist.

In weiteren bevorzugten Aspekten werden Implementierungen des Moduls in einer Leuchte bereitgestellt.

Gemäß einem bevorzugten Aspekt wird die oben genannte Aufgabe gelöst durch eine Leuchte mit einem zuvor beschriebenen Modul, welche das erste Leuchtmittel umfasst.

Gemäß einem bevorzugten Aspekt umfasst die Leuchte das zweite Leuchtmittel, wobei das erste Leuchtmittel und das zweite Leuchtmittel vorzugsweise an verschiedenen, insbesondere gegenüberliegenden, Seiten der Leuchte angeordnet sind.

Durch eine Leuchte, welche mehrere Leuchtmittel umfasst, können verschiedene Abstrahlcharakteristik realisiert werden. Beispielsweise kann durch eine Anordnung des ersten Leuchtmittels und des zweiten Leuchtmittels an verschiedenen, insbesondere gegenüberliegenden Seiten, der Leuchte eine direkte oder indirekte Abstrahlcharakteristik der Leuchte realisiert werden. Dadurch, dass jedes Leuchtmittel separat durch Detektieren eines Objekts an voneinander verschiedenen Positionen des Objekts relativ zu dem Körper ansteuerbar ist, kann ein Nutzer die Abstrahlcharakteristik der Leuchte zu einer gewünschten Ausleuchtung ändern.

Gemäß eines bevorzugten Aspekts sind die erste Sensoranordnung und das erste Leuchtmittel auf derselben Seite der Leuchte angeordnet sind und/oder die zweite Sensoranordnung und das zweite Leuchtmittel sind auf derselben Seite der Leuchte angeordnet.

Durch die Anordnung der Leuchtmittel relativ zu den Sensoranordnungen, wird ein räumlicher Bezug der durch die jeweilige Sensoranordnung detektierten Position des Objekts zu dem angesteuerten Leuchtmittel hergestellt. Beispielsweise kann durch Einführen des Objekts an einer Seite der Leuchte ein Leuchtmittel und damit eine Abstrahlcharakteristik der Leuchte auf dieser Seite eingestellt werden.

In einem weiteren bevorzugten Aspekt werden Verfahren zum Betrieb einer Leuchte bereitgestellt.

Die eingangs genannte Aufgabe wird durch ein Verfahren zum Erzeugen eines Signals zum Einstellen eines Lichtparameters ein oder mehrerer Leuchtmittel gelöst, wobei das Verfahren durch ein Modul mit einem Körper, der einen ersten Körperabschnitt und einen zweiten Körperabschnitt umfasst, durchgeführt wird, wobei dem ersten Körperabschnitt ein minimaler Wert ein oder mehrerer Lichtparameter zugeordnet ist und dem zweiten Körperabschnitt ein maximaler Wert der ein oder mehreren Lichtparameter zugeordnet ist; und wobei das Verfahren die folgenden Schritte umfasst: Detektieren einer ersten Position von einem Objekt, insbesondere einer Hand oder Teile einer Hand, relativ zu dem ersten Körperabschnitt und dem zweiten Körperabschnitt durch eine erste Sensoranordnung, wenn das Objekt in einen ersten Detektionsbereich der ersten Sensoranordnung eingeführt wird, und Erzeugen eines Signals zum Einstellen eines Werts eines ersten der Lichtparameter, insbesondere einer Helligkeit, an einem ersten der Leuchtmittel durch eine Steuereinheit, wobei der Wert abhängig von der relativ zu dem ersten Körperabschnitt und dem zweiten Körperabschnitt detektierten ersten Position des Objekts ist.

In einem bevorzugten Aspekt umfasst das Verfahren ferner: Detektieren einer zweiten Position von dem Objekt relativ zu dem ersten Körperabschnitt (10) und dem zweiten Körperabschnitt durch eine zweite Sensoranordnung, wenn das Objekt in einen zweiten Detektionsbereich der zweiten Sensoranordnung eingeführt wird; und Erzeugen eines Signals zum Einstellen eines Werts eines ersten der Lichtparameter, insbesondere einer Helligkeit, an einem zweiten der Leuchtmittel durch die Steuereinheit, wobei der Wert abhängig von der relativ zu dem ersten Körperabschnitt und dem zweiten Körperabschnitt detektierten zweiten Position des Objekts ist.

In einem weiteren bevorzugten Aspekt umfasst das Verfahren ferner: gleichzeitiges Detektieren mindestens einer dritten Position des Objekts (8) relativ zu dem ersten Körperabschnitt und dem zweiten Körperabschnitt durch die erste Sensoranordnung und die zweite Sensoranordnung, wenn das Objekt gleichzeitig insbesondere an gegenüberliegenden Seiten des Moduls, in den ersten und den zweiten Detektionsbereich eingeführt wird; und Erzeugen eines Signals zum Einstellen eines Wert eines zweiten der Lichtparameter, insbesondere einer Farbtemperatur, an dem ersten und/oder dem zweiten der Leuchtmittel, wobei der Wert des zweiten der Lichtparameter abhängig von der relativ zu dem ersten Körperabschnitt und dem zweiten Körperabschnitt gleichzeitig detektierten mindestens einen dritten Position des Objekts ist.

In einem weiteren bevorzugten Aspekt umfasst das Verfahren ferner: Detektieren des Objekts auf die erste Position folgend an einer weiteren ersten Position relativ zu dem ersten Körperabschnitt und dem zweiten Körperabschnitt durch die erste Sensoranordnung, wenn das Objekt aus dem ersten Detektionsbereich entfernt wird und wieder in den ersten Detektionsbereich eingeführt wird; und Ändern des dem ersten Lichtparameter zugeordneten Werts unmittelbar zu einem Wert, der abhängig von der relativ zu dem ersten Körperabschnitt und dem zweiten Körperabschnitt detektierten weiteren ersten Position des Objekts ist.

In einem weiteren bevorzugten Aspekt umfasst das Verfahren ferner: Detektieren des Objekts auf die zweite Position folgend an einer weiteren zweiten Position relativ zu dem ersten Körperabschnitt und dem zweiten Körperabschnitt durch die zweite Sensoranordnung, wenn das Objekt aus dem zweiten Detektionsbereich entfernt wird und wieder in den zweiten Detektionsbereich eingeführt wird; und Ändern des dem ersten Lichtparameter zugeordneten Werts unmittelbar zu einem Wert, der abhängig von der relativ zu dem ersten Körperabschnitt und dem zweiten Körperabschnitt detektierten weiteren zweiten Position des Objekts ist.

In einem weiteren bevorzugten Aspekt umfasst das Verfahren ferner: Gleichzeitiges Detektieren des Objekts auf die mindestens eine dritte Position folgend an mindestens einer weiteren dritten Position relativ zu dem ersten Körperabschnitt und zu dem zweiten Körperabschnitt durch die erste Sensoranordnung und durch die zweite Sensoranordnung, wenn das Objekt aus dem ersten und zweiten Detektionsbereich entfernt wird und wieder in den ersten und den zweiten Detektionsbereich eingeführt wird; und Ändern des dem zweiten Lichtparameter zugeordneten Werts unmittelbar zu einem Wert, der abhängig von der relativ zu dem ersten Körperabschnitt und dem zweiten Körperabschnitt detektierten mindestens einen weiteren dritten Position des Objekts ist.

In einem weiteren bevorzugten Aspekt umfasst das Verfahren ferner: Detektieren einer Bewegung des Objekts relativ zu dem ersten Körperabschnitt und dem zweiten Körperabschnitt in dem ersten Detektionsbereich durch die erste Sensoranordnung oder in dem zweiten Detektionsbereich durch die zweite Sensoranordnung; und an jeder Position des Objekts, Anpassen eines Wert des ersten Lichtparameters an dem ersten der Leuchtmittel oder dem zweiten der Leuchtmittel durch Ändern des vorangegangenen zugeordneten Werts des ersten Lichtparameters unmittelbar zu einem Wert, der abhängig von der relativ zu dem ersten Körperabschnitt und dem zweiten Körperabschnitt durch die erste Sensoranordnung oder die zweite Sensoranordnung detektierten Position des Objekts ist.

In einem weiteren bevorzugten Aspekt umfasst das Verfahren ferner: Detektieren einer Bewegung des Objekts relativ zu dem ersten Körperabschnitt und dem zweiten Körperabschnitt in dem ersten Detektionsbereich durch die erste Sensoranordnung und in dem zweiten Detektionsbereich durch die zweite Sensoranordnung gleichzeitig; und an jeder Position des Objekts, Anpassen eines Wert des ersten Lichtparameters an dem ersten der Leuchtmittel und/oder dem zweiten der Leuchtmittel durch Ändern des vorangegangenen zugeordneten Werts des zweiten Lichtparameters unmittelbar zu einem Wert, der abhängig von der relativ zu dem ersten Körperabschnitt und dem zweiten Körperabschnitt durch die erste Sensoranordnung und die zweite Sensoranordnung gleichzeitig detektierten Position des Objekts ist.

Die Erfindung wird durch die Patentansprüche definiert. Im Folgenden werden weitere Eigenschaften, Merkmale und Vorteile der Erfindung mittels Beschreibung beispielhafter und bevorzugter Aspekte der Erfindung anhand der beiliegenden beispielhaften Zeichnungen deutlich, in denen zeigen:
Fig. 1 zeigt beispielhaft eine Ausgestaltung einer Leuchte.
Fig. 2 zeigt beispielhaft eine Ausgestaltung eines Moduls.
Fig. 3 zeigt beispielhaft das Einstellen einer Helligkeit an einem ersten Leuchtmittel der Leuchte.
Fig. 4 zeigt beispielhaft das Einstellen einer Helligkeit an einem zweiten Leuchtmittel der Leuchte.
Fig. 5 zeigt beispielhaft das Einstellen einer Farbtemperatur an einem ersten und/oder einem zweiten Leuchtmittel der Leuchte.

Die in der vorstehenden Beschreibung, den Figuren und den Ansprüchen offenbarten Merkmale können sowohl einzeln als auch in beliebiger Kombination für die Realisierung der Erfindung in den verschiedenen Ausgestaltungen von Bedeutung sein. Bezugszeichen in den Figuren beziehen sich jeweils auf gleiche Elemente.

Figur 1 zeigt beispielhaft eine Ausgestaltung einer Leuchte 1, welche ein Modul 9, ein erstes Leuchtmittel 3 und ein zweites Leuchtmittel 3 umfasst.

Die Leuchtmittel 3 sind jeweils dazu eingerichtet, Licht in den Raum 6 abzustrahlen, welches insbesondere durch seine Helligkeit und seine Farbtemperatur gekennzeichnet ist. Um eine direkte oder indirekte Abstrahlcharakteristik der Leuchte 1 zu realisieren, können die Leuchtmittel 3 an gegenüberliegenden Seiten der Leuchte 1 angeordnet sein, beispielsweise um eine direkte oder indirekte Abstrahlcharakteristik zu realisieren. Die Leuchtmittel 3 können aber auch getrennt von dem Modul 9 und/oder getrennt voneinander an unterschiedlichen Positionen in dem Raum 6 separat angeordnet sein, um weitere Abstrahlcharakteristiken zu realisieren.

Das Modul 9 umfasst weiterhin eine Steuereinheit 7, welche kabelgebundener oder kabellos mit den Leuchtmitteln 3 gekoppelt ist. Die Steuereinheit 7 gibt Signale an die Leuchtmittel 3 aus, welche bewirken, dass an dem Leuchtmittel 3 ein Wert eines Lichtparameter wie beispielsweise eine Helligkeit oder eine Farbtemperatur eingestellt werden und die Leuchte 1 mit der eingestellten Helligkeit oder der eingestellten Farbtemperatur abstrahlt. Insbesondere ordnen die Signale einem Lichtparameter einen Wert zu, so dass das entsprechende Leuchtmittel 3 Licht mit dem Lichtparameter mit dem eingestellten Wert abstrahlt.

Das Modul 9 weist vorzugsweise einen Körper 2 mit einer elongierten Form auf, welche sich entlang einer Längsachse erstreckt. Der erste Körperabschnitt 10 und der zweite Körperabschnitt 11 können in Richtung der Längsachse aneinander gegenüberliegenden Enden des Körpers angeordnet sein.

An einer ersten Seite des Moduls 9 ist eine erste Sensoranordnung 4 angeordnet und an einer zweiten Seite des Moduls 9, welche der ersten Seite in Bezug zu der Längsachse gegenüberliegt, ist eine zweite Sensoranordnung 4 angeordnet, welche jeweils mit der Steuereinheit 7 gekoppelt sind.

Die erste Sensoranordnung 4 und die zweite Sensoranordnung 4 sind dazu eingerichtet eine Position eines Objekts 8 relativ zu einem Körper 2 des Moduls 9 in dem Raum 6 zu detektieren. Zur Detektion des Objekts 8 weist die erste Sensoranordnung 4 mindestens eine erste Sensoreinheit 5 an dem Körper 2 auf und die zweite Sensoranordnung 4 weist mindestens eine zweite Sensoreinheit 5 an dem Körper 2 auf.

In einigen Aspekten weist die Sensoranordnung 4 mehrere erste Sensoreinheiten 5 auf, die ein Array bilden können, wobei eine erste der ersten Sensoreinheiten 5 an dem ersten Körperabschnitt 10 angeordnet ist und eine zweite der ersten Sensoreinheiten 5 an dem zweiten Körperabschnitt 11 angeordnet ist. Vorzugseise können mehrere weitere der ersten Sensoreinheiten 5 in Richtung der Längsachse linear oder entlang eines gebogenen Pfads an der ersten Seite des Körpers 2 äquidistant voneinander beabstandet angeordnet sein.

In einigen Aspekten weist die zweite Sensoranordnung 4 mehrere zweite Sensoreinheiten 5 auf, wobei eine erste der zweiten Sensoreinheiten 5 an dem ersten Körperabschnitt 10 angeordnet ist und eine zweite der zweiten Sensoreinheiten 5 an dem zweiten Körperabschnitt 11 angeordnet ist. Vorzugseise können mehrere weitere der zweiten Sensoreinheiten 5 in Richtung der Längsachse linear an der ersten Seite des Körpers 2 äquidistant voneinander beabstandet angeordnet sein.

Ferner können die erste Sensoranordnung 4 und/oder die zweite Sensoranordnung 4 die Position des Objekts 8 relativ zu dem Körper anhand von Signalstärken bestimmen. Beispielsweise kann die Position bestimmt werden, indem ermittelt wird, wie sich die Stärke der von einem oder mehreren der ersten Sensoreinheiten 5 und/oder ein oder mehreren der zweiten Sensoreinheiten 5 ausgegebenen Signale relativ zu den ausgegebenen Signalen der übrigen Sensoreinheiten 5 der jeweiligen Sensoranordnung 4 verhält.

Figur 2 zeigt beispielhaft eine Ausgestaltung der Sensoranordnungen 4 des Moduls 9. Die erste Sensoranordnung 4 umfasst mehrere erste Sensoreinheiten 5 an der ersten Seite des Körpers 2, welche in Richtung der Längsachse des Moduls 9 voneinander beabstandet angeordnet sind. Die zweite Sensoranordnung 4 umfasst mehrere zweite Sensoreinheiten 5 an der zweiten Seite des Körpers 2, welche in Richtung der Längsachse an der zweiten Seite des Körpers 2 voneinander beabstandet angeordnet sind.

Gemäß diesem Aspekt kann eine Sensoreinheit 5 ein Infrarotsensor mit einem Emitter zum Abstrahlen von Infrarotlicht umfassen sowie einen Detektor zur Detektion des von einem Objekt 8 reflektierten Infrarotlichts umfassen.

In besonderen Aspekten können jeweils eine erste Sensoreinheit 5 und eine zweite Sensoreinheit 5 an in Bezug zu der Längsachse unmittelbar gegenüberliegenden Seiten quer zu der Längsachse des Körpers 2 angeordnet werden und so ein Sensoreinheitenpaar beispielsweise zur gleichzeitigen Detektion des Objekts 8 an einer Position relativ zu dem Körper 2 bilden.

Figur 3 zeigt beispielhaft ein Einstellen der Abstrahlcharakteristik durch Einstellen einer Helligkeit an einem ersten Leuchtmittel 3.

Der Körper 2 des Moduls 9 verfügt über einen ersten Körperabschnitt 10 und einen zweiten Körperabschnitt 11 welche in Richtung der Längsachse des Körpers 2 an gegenüberliegenden Enden des Körpers 2 angeordnet sind und voneinander beabstandet sind, wobei dem ersten Körperabschnitt 10 ein minimaler Wert der ein oder mehreren Lichtparameter zugeordnet ist und dem zweiten Körperabschnitt 11 ein maximaler Wert der ein oder mehreren Lichtparameter zugeordnet ist. In einigen Aspekten kann ausgehend von dem ersten Körperabschnitt 10 jedem Körperabschnitt zwischen dem ersten Köperabschnitt und dem zweiten Körperabschnitt 11 ein in Richtung der Längsachse kontinuierlich ansteigender Wert der ein oder mehreren Lichtparameter zugeordnet sein.

In diesem Aspekt wird, wenn eine erste Position des Objekts 8 relativ zu dem ersten Körperabschnitt 10 und dem zweiten Körperabschnitt 11 durch die erste Sensoranordnung 4 detektiert wird, ein erstes Signal für das erste Leuchtmittel 3 durch die Steuereinheit 7 ausgegeben, welches einer Helligkeit für das erste Leuchtmittel 3 einen Wert zuordnet, der abhängig von der relativ zu dem ersten Körperabschnitt 10 und dem zweiten Körperabschnitt 11 detektierten ersten Position des Objekts 8 ist

Wenn somit ein Objekt 8 in den Detektionsbereich der ersten Sensoranordnung 4 eingeführt wird, detektiert die erste Sensoranordnung 4 eine Position des Objekts 8 relativ zu dem ersten Körperabschnitt 10 und zu dem zweiten Körperabschnitt 11 auf dem Körper. Die detektierte erste Position des Objekts 8 entspricht dabei einer Projektion einer Position des Objekts 8 in dem Raum 6 in Richtung der Längsachse auf den Körper. Somit wird die erste Position in Richtung der Längsachse in Relation zu dem ersten Körperabschnitt 10 und zu dem zweiten Körperabschnitt 11 gesetzt und ist damit eindeutig in Bezug zu der Längsachse des Körpers definiert. Jeder detektierten Position entlang der Längsachse des Körpers 2 kann somit ein Wert für einen Lichtparameter wie der Helligkeit des ersten Leuchtmittels 3 zugeordnet werden, der zwischen dem minimalen Wert und dem maximalen Wert liegt.

Wenn somit eine erste Position des Objekts 8 relativ zu dem ersten Körperabschnitt 10 und dem zweiten Körperabschnitt 11 durch die erste Sensoranordnung 4 detektiert wird, wird der detektierten ersten Position ein Wert für die Helligkeit des ersten Leuchtmittels 3 zugeordnet, der abhängig von der relativ zu dem ersten Körperabschnitt 10 und dem zweiten Körperabschnitt 11 detektierten Position ist und die Steuereinheit 7 gibt ein erstes Signal an das erste Lichtmittel aus, welches den Wert für die Helligkeit des ersten Leuchtmittels 3 an dem ersten Leuchtmittel 3 eingestellt.

In einem weiteren Aspekt wird, wenn das Objekt 8 auf die erste Position folgend an einer weiteren ersten Position relativ zu dem ersten Körperabschnitt 10 und dem zweiten Körperabschnitt 11 durch die erste Sensoranordnung 4 detektiert wird, ein weiteres erstes Signal für das erste Leuchtmittel 3 durch die Steuereinheit 7 ausgegeben, welches der der Helligkeit zugeordneten Wert unmittelbar zu einem Wert ändert, der abhängig von der relativ zu dem ersten Körperabschnitt 10 und dem zweiten Körperabschnitt 11 detektierten weiteren ersten Position des Objekts 8 ist.

In diesem Aspekt kann das Objekt 8 aus dem Detektionsbereich der ersten Sensoranordnung 4 entfernt werden, wobei das erste Leuchtmittel 3 Licht mit dem zuvor eingestellten Wert für die Helligkeit abstrahlt, bis das Objekt 8 erneut in den Detektionsbereich der ersten Sensoranordnung 4 eingeführt wird. Wenn das Objekt 8 erneut in dem Detektionsbereich an einer weiteren Position relativ zu dem Körper 2 durch die erste Sensoranordnung 4 detektiert wird, wird der weiteren relativ zu dem ersten Körperabschnitt 10 und dem zweiten Körperabschnitt 11 detektierten Position ein Wert für die Helligkeit zugeordnet und der an dem Leuchtmittel 3 eingestellte Wert für die Helligkeit wird durch Ausgeben eines entsprechenden Signals an das erste Leuchtmittel 3 unmittelbar zu einem Wert für die Helligkeit geändert, welcher der weiteren detektierten Position entspricht.

Dadurch kann durch gezieltes Einführen des Objekts 8 in den Detektionsbereich der ersten Sensoranordnung 4 an verschiedenen Stellen relativ zu der Längsachse des Körpers 2 ein Lichtparameter des ersten Leuchtmittels 3 eingestellt werden.

In einem weiteren Aspekt wird, wenn ausgehend von der ersten Position eine Bewegung des Objekts 8 durch die erste Sensoranordnung 4 detektiert wird, an jeder Position, an der das Objekt 8 durch die erste Sensoranordnung 4 detektiert wird, ein erstes Signal für das erste Leuchtmittel 3 durch die Steuereinheit 7 ausgegeben, welches den vorangegangenen zugeordneten Wert der Helligkeit zu einem Wert unmittelbar ändert, der abhängig von der relativ zu dem ersten Körperabschnitt 10 und dem zweiten Körperabschnitt 11 durch die erste Sensoranordnung 4 detektierten Position des Objekts 8 ist.

Somit kann das Objekt 8 ausgehend von der ersten Position in Richtung der Längsachse entlang des Körpers 2 bewegt werden. Wenn die erste Sensoranordnung 4 eine derartige Bewegung detektiert, wird zu jeder Position an der das Objekt 8 entlang der Längsachse des Körpers 2 relativ zu dem ersten Körperabschnitt 10 und zu dem zweiten Körperabschnitt 11 detektiert wird, ein der detektierten Position entsprechender Wert für die Helligkeit eingestellt. Dadurch kann der Wert einer Helligkeit des ersten Leuchtmittels 3 durch eine Bewegung des Objekts 8 entlang der Längsachse eingestellt, vorzugsweise gedimmt, werden.

Figur 4 zeigt beispielhaft ein Einstellen der Abstrahlcharakteristik durch Einstellen einer Helligkeit an einem zweiten Leuchtmittel 3. Fig. 4 zeigt an einer ersten Seite des Moduls 9 eine erste Sensoranordnung 4 und an einer zweiten Seite des Moduls 9, welche der ersten Seite in Bezug zu der Längsachse gegenüberliegt, eine zweite Sensoranordnung 4. Darüber hinaus können das erste Leuchtmittel 3 und die erste Sensoranordnung 4 auf einer ersten Seite der Leuchte 1 angeordnet sein und das zweite Leuchtmittel 3 und die zweite Sensoranordnung 4 können auf einer zweiten Seite der Leuchte 1 angeordnet sein. Somit weist die Leuchte 1 eine Abstrahlcharakteristik in verschiedene vorzugweise entgegengesetzte Richtungen auf.

Wenn die zweite Sensoranordnung 4 eine zweite Position des Objekts 8 relativ zu dem ersten Körperabschnitt 10 und dem zweiten Körperabschnitt 11 detektiert, wird ein zweites Signal für das zweite der Leuchtmittel 3 durch die Steuereinheit 7 ausgegeben, welches einer Helligkeit des zweiten Leuchtmittels 3 einen Wert zuordnet, der abhängig von der relativ zu dem ersten Körperabschnitt 10 und dem zweiten Körperabschnitt 11 detektierten zweiten Position des Objekts 8 ist.

Somit kann durch Detektieren einer weiteren Position des Objekts 8 relativ zu dem Körper 2 des Moduls 9 die Abstrahlcharakteristik der Leuchte 1 geändert werden.

Darüber hinaus kann ein Lichtparameter an dem zweiten Leuchtmittel 3 durch gezieltes Entfernen und Einführen des Objekts 8 in den Detektionsbereich der zweiten Sensoranordnung 4 eingestellt werden.

Gemäß diesem Aspekt wird, wenn das Objekt 8 auf die zweite Position folgend an einer weiteren zweiten Position relativ zu dem ersten Körperabschnitt 10 und dem zweiten Körperabschnitt 11 durch die zweite Sensoranordnung 4 detektiert wird, ein weiteres zweites Signal für das zweite Leuchtmittel 3 durch die Steuereinheit 7 ausgegeben, welches den Wert einer Helligkeit unmittelbar zu einem Wert ändert, der abhängig von der relativ zu dem ersten Körperabschnitt 10 und dem zweiten Körperabschnitt 11 detektierten weiteren zweiten Position des Objekts 8 ist.

In anderen Aspekten kann die Helligkeit an dem zweiten Leuchtmittel 3 durch eine Bewegung des Objekts entlang der Längsachse des Körpers 2 eingestellt, vorzugsweise gedimmt, werden.

Wenn ausgehend von der zweiten Position eine Bewegung des Objekts 8 durch die zweite Sensoranordnung 4 detektiert wird, gibt die Steuereinheit 7 an jeder Position, an der das Objekt 8 durch die zweite Sensoranordnung 4 detektiert wird, ein zweites Signal für das zweite Leuchtmittel 3 aus, welches den vorangegangenen zugeordneten Wert für die Helligkeit unmittelbar zu einem Wert ändert, der abhängig von der relativ zu dem ersten Körperabschnitt 10 und dem zweiten Körperabschnitt 11 durch die zweite Sensoranordnung 4 detektierten Position des Objekts 8 ist.

Fig. 5 zeigt beispielhaft ein Einstellen einer Farbtemperatur an dem ersten und/oder zweiten Leuchtmittel 3 der Leuchte 1.

Gemäß diesem Aspekt gibt die Steuereinheit 7 ein drittes Signal aus, wenn die erste Sensoranordnung 4 und die zweite Sensoranordnung 4 mindestens eine dritte Position des Objekts 8 relativ zu dem ersten Körperabschnitt 10 und dem zweiten Körperabschnitt 11 gleichzeitig detektieren, wobei das dritte Signal einer Farbtemperatur einen Wert zuordnet, der abhängig von der durch die erste Sensoranordnung 4 und die zweite Sensoranordnung 4 relativ zu dem ersten Körperabschnitt 10 und dem zweiten Körperabschnitt 11 gleichzeitig detektierten mindestens einer dritten Position des Objekts 8 ist.

Wenn das Objekt 8 somit an der dritten Position relativ zu dem Körper 2 durch die erste und durch die zweite Sensoranordnung 4 gleichzeitig detektiert wird, wird ein Wert für die Farbtemperatur an dem ersten und/oder dem zweiten Leuchtmittel 3 durch die Steuereinheit 7 eingestellt.

Ein gleichzeitiges Detektieren einer dritten Position des Objekts 8 kann beispielsweise durch ein Sensoreinheitenpaar der ersten und zweiten Sensoreinheiten an gegenüberliegenden Seiten des Moduls 9 erfolgen. Dadurch kann beispielsweise eine spezielle Geste etwa quer zu der Längsachse, wie ein Klammergriff um das Modul 9 der Leuchte 1, gleichzeitig durch die erste Sensoranordnung 4 und die zweite Sensoranordnung 4 detektiert werden.

Darüber hinaus kann der Wert für die Farbtemperatur an dem ersten Leuchtmittel 3 und/oder dem zweiten Leuchtmittel 3 durch gezieltes Entfernen und Einführen des Objekts 8 in den Detektionsbereich der ersten und den Detektionsbereich der zweiten Sensoranordnungen 4 eingestellt werden.

In diesem Aspekt gibt die Steuereinheit 7 ein weiteres drittes Signal für das erste und/oder für das zweite Leuchtmittel 3 aus, wenn das Objekt 8 auf die mindestens eine dritte Position folgend an mindestens einer weiteren dritten Position relativ zu dem ersten Körperabschnitt 10 und zu dem zweiten Körperabschnitt 11 durch die erste Sensoranordnung 4 und durch die zweite Sensoranordnung 4 gleichzeitig detektiert wird, welches den der Farbtemperatur zugeordneten Wert unmittelbar zu einem Wert ändert, der abhängig von der relativ zu dem ersten Körperabschnitt 10 und dem zweiten Körperabschnitt 11 detektierten mindestens einer weiteren dritten Position des Objekts 8 ist.

Ferner kann die Farbtemperatur durch eine Bewegung des Objekts 8 entlang der Längsachse, welche durch die erste Sensoranordnung 4 und die zweite Sensoranordnung 4 gleichzeitig detektiert wird, eingestellt werden.

In diesem Aspekt wird durch die Steuereinheit 7, wenn ausgehend von der mindestens einen dritten Position eine Bewegung des Objekts 8 durch die erste Sensoranordnung 4 und durch die zweite Sensoranordnung 4 gleichzeitig detektiert wird, zu jeder Position, an der das Objekt 8 durch die erste Sensoranordnung 4 und durch die zweite Sensoranordnung 4 gleichzeitig detektiert wird, ein drittes Signal für das erste und/oder das zweite Leuchtmittel 3 ausgegeben, welches den vorangegangenen zugeordneten Wert für die Farbtemperatur unmittelbar zu einem Wert ändert, der abhängig von der relativ zu dem ersten Körperabschnitt 10 und dem zweiten Körperabschnitt 11 durch die erste Sensoranordnung 4 und die zweite Sensoranordnung 4 gleichzeitig detektierten Position des Objekts 8 ist.

### Bezugszeichenliste:

- 1: Leuchte
- 2: Körper
- 3: Leuchtmittel
- 4: Sensoranordnung
- 5: Sensoreinheit
- 6: Raum
- 7: Steuereinheit
- 8: Objekt
- 9: Modul
- 10: erster Körperabschnitt
- 11: zweiter Körperabschnitt

### ASPEKTE

Aspekt 1: Modul (9) für eine Leuchte (1), umfassend
   einen Körper (2) mit einem ersten Körperabschnitt (10) und einem zweiten Körperabschnitt (11);
   eine erste Sensoranordnung (4), welche ausgelegt ist, ein Objekt (8) relativ zu dem Körper (2) zu detektieren; und
   eine Steuereinheit (7), die mit der ersten Sensoranordnung (4) gekoppelt ist, wobei die Steuereinheit (7) dazu eingerichtet ist, ein oder mehrere Signale für die Leuchte (1) auszugeben, welche ausgelegt sind, ein oder mehrere Lichtparameter ein oder mehrerer Leuchtmittel (3) der Leuchte (1) einzustellen;
   dadurch gekennzeichnet,
   dass dem ersten Körperabschnitt (10) ein minimaler Wert der ein oder mehreren Lichtparameter zugeordnet ist und dem zweiten Körperabschnitt (11) ein maximaler Wert der ein oder mehreren Lichtparameter zugeordnet ist,
   dass die erste Sensoranordnung (4) ausgelegt ist, eine erste Position des Objekts (8) relativ zu dem ersten Körperabschnitt (10) und dem zweiten Körperabschnitt (11) zu detektieren, und
   dass die Steuereinheit (7) dazu eingerichtet ist ein erstes Signal für ein erstes der Leuchtmittel (3) auszugeben, welches einem ersten der Lichtparameter einen Wert zuordnet, der abhängig von der relativ zu dem ersten Körperabschnitt (10) und dem zweiten Körperabschnitt (11) detektierten ersten Position des Objekts (8) ist.
Aspekt 2: Modul (9) nach Aspekt 1, ferner umfassend eine zweite Sensoranordnung (4) welche an die Steuereinheit (7) gekoppelt ist und welche ausgelegt ist, das Objekt (8) relativ zu dem ersten Körperabschnitt (10) und dem zweiten Körperabschnitt (11) zu detektieren.
Aspekt 3: Modul (9) nach Aspekt 2, wobei die Steuereinheit (7) dazu eingerichtet ist, wenn die zweite Sensoranordnung (4) eine zweite Position des Objekts (8) relativ zu dem ersten Körperabschnitt (10) und dem zweiten Körperabschnitt (11) detektiert, ein zweites Signal für ein zweites der Leuchtmittel (3) auszugeben, welches dem ersten der Lichtparameter einen Wert zuordnet, der abhängig von der relativ zu dem ersten Körperabschnitt (10) und dem zweiten Körperabschnitt (11) detektierten zweiten Position des Objekts (8) ist.
Aspekt 4: Modul (9) nach einem der Aspekte 2 oder 3, wobei die Steuereinheit (7) dazu eingerichtet ist, wenn die erste Sensoranordnung (4) und die zweite Sensoranordnung (4) mindestens eine dritte Position des Objekts (8) relativ zu dem ersten Körperabschnitt (10) und dem zweiten Körperabschnitt (11) gleichzeitig detektieren, ein drittes Signal für das erste und/oder für das zweite der Leuchtmittel (3) auszugeben, wobei das dritte Signal einem zweiten Lichtparameter, der vorzugsweise von dem ersten Lichtparameter verschieden ist, einen Wert zuordnet, der abhängig von der ersten Sensoranordnung (4) und der zweiten Sensoranordnung (4) relativ zu dem ersten Körperabschnitt (10) und dem zweiten Körperabschnitt (11) gleichzeitig detektierten mindestens einen dritten Position des Objekts (8) ist.
Aspekt 5: Modul (9) nach einem der vorangegangenen Aspekte, wobei die Steuereinheit (7) dazu eingerichtet ist, wenn das Objekt (8) auf die erste Position folgend an einer weiteren ersten Position relativ zu dem ersten Körperabschnitt (10) und dem zweiten Körperabschnitt (11) durch die erste Sensoranordnung (4) detektiert wird, ein weiteres erstes Signal für das erste Leuchtmittel (3) auszugeben, welches den dem ersten Lichtparameter zugeordneten Wert unmittelbar zu einem Wert ändert, der abhängig von der relativ zu dem ersten Körperabschnitt (10) und dem zweiten Körperabschnitt (11) detektierten weiteren ersten Position des Objekts (8) ist.
Aspekt 6: Modul (9) nach einem der Aspekte 2-5, wobei die Steuereinheit (7) dazu eingerichtet ist, wenn das Objekt (8) auf die zweite Position folgend an einer weiteren zweiten Position relativ zu dem ersten Körperabschnitt (10) und dem zweiten Körperabschnitt (11) durch die zweite Sensoranordnung (4) detektiert wird, ein weiteres zweites Signal für das zweite Leuchtmittel (3) auszugeben, welches den dem ersten Lichtparameter zugeordneten Wert unmittelbar zu einem Wert ändert, der abhängig von der relativ zu dem ersten Körperabschnitt (10) und dem zweiten Körperabschnitt (11) detektierten weiteren zweiten Position des Objekts (8) ist.
Aspekt 7: Modul (9) nach einem der Aspekte 2-6, wobei die Steuereinheit (7) dazu eingerichtet ist, wenn das Objekt (8) auf die mindestens eine dritte Position folgend an mindestens einer weiteren dritten Position relativ zu dem ersten Körperabschnitt (10) und zu dem zweiten Körperabschnitt (11) durch die erste Sensoranordnung (4) und durch die zweite Sensoranordnung (4) gleichzeitig detektiert wird, ein weiteres drittes Signal für das erste Leuchtmittel (3) und/oder für das zweite Leuchtmittel (3) auszugeben, welches den dem zweiten Lichtparameter zugeordneten Wert unmittelbar zu einem Wert ändert, der abhängig von der relativ zu dem ersten Körperabschnitt (10) und dem zweiten Körperabschnitt (11) detektierten mindestens einen weiteren dritten Position des Objekts (8) ist.
Aspekt 8: Modul (9) nach einem der vorangegangenen Aspekte, wobei die Steuereinheit (7) dazu eingerichtet ist, wenn ausgehend von der ersten Position eine Bewegung des Objekts (8) durch die erste Sensoranordnung (4) detektiert wird, an jeder Position, an der das Objekt (8) durch die erste Sensoranordnung (4) detektiert wird, ein erstes Signal für das erste Leuchtmittel (3) auszugeben, welches den vorangegangenen zugeordneten Wert des ersten Lichtparameters zu einem Wert unmittelbar ändert, der abhängig von der relativ zu dem ersten Körperabschnitt (10) und dem zweiten Körperabschnitt (11) durch die erste Sensoranordnung (4) detektierten Position des Objekts (8) ist.
Aspekt 9: Modul (9) nach einem der Aspekte 2-8, wobei die Steuereinheit (7) dazu eingerichtet ist, wenn ausgehend von der zweiten Position eine Bewegung des Objekts (8) durch die zweite Sensoranordnung (4) detektiert wird, an jeder Position, an der das Objekt (8) durch die zweite Sensoranordnung (4) detektiert wird, ein zweites Signal für das zweite Leuchtmittel (3) auszugeben, welches den vorangegangenen zugeordneten Wert des ersten Lichtparameters unmittelbar zu einem Wert ändert, der abhängig von der relativ zu dem ersten Körperabschnitt (10) und dem zweiten Körperabschnitt (11) durch die zweite Sensoranordnung (4) detektierten Position des Objekts (8) ist.
Aspekt 10: Modul (9) nach einem der Aspekte 2-9, wobei die Steuereinheit (7) dazu eingerichtet ist, wenn ausgehend von der mindestens einen dritten Position eine Bewegung des Objekts (8) durch die erste Sensoranordnung (4) und durch die zweite Sensoranordnung (4) gleichzeitig detektiert wird, zu jeder Position, an der das Objekt (8) durch die erste Sensoranordnung (4) und durch die zweite Sensoranordnung (4) gleichzeitig detektiert wird, ein drittes Signal für das erste und/oder das zweite Leuchtmittel (3) auszugeben, welches den vorangegangenen zugeordneten Wert des zweiten Lichtparameters unmittelbar zu einem Wert ändert, der abhängig von der relativ zu dem ersten Körperabschnitt (10) und dem zweiten Körperabschnitt (11) durch die erste Sensoranordnung (4) und die zweite Sensoranordnung (4) gleichzeitig detektierten Position des Objekts (8) ist.
Aspekt 11: Modul (9) nach einem der vorangegangenen Aspekte, wobei wenn das Objekt (8) durch die erste Sensoranordnung (4) und/oder durch die zweite Sensoranordnung (4) an einer Position, welche dem ersten Körperabschnitt (10) oder dem zweiten Körperabschnitt (11) entspricht, detektiert wird, die Steuereinheit (7) eingerichtet ist ein Signal für das erste und/oder für das zweite Leuchtmittel (3) auszugeben, welches bewirkt, dass das erste Leuchtmittel (3) und/oder das zweite Leuchtmittel (3) ausgeschaltet wird.
Aspekt 12: Modul (9) nach einem der Aspekte 2-11, wobei die erste Sensoranordnung (4) und die zweite Sensoranordnung (4) an verschiedenen Bereichen, vorzugsweise an verschiedenen oder gegenüberliegenden Seiten, einer Oberfläche des Körpers angeordnet sind.
Aspekt 13: Modul nach einem der vorangegangenen Aspekte, wobei jedem Abschnitt des Körpers entlang eines, vorzugweise linearen oder gebogenen, Pfads zwischen dem ersten Körperabschnitt (10) und dem zweiten Körperabschnitt (11) ein verschiedener, insbesondere kontinuierlich ansteigender, Wert der ein oder mehreren Lichtparameter zugeordnet ist.
Aspekt 14: Modul (9) nach einem der vorangegangenen Aspekte, wobei die erste Sensoranordnung (4) mehrere erste Sensoreinheiten (5), vorzugsweise Infrarotlichtsensoren, umfasst, welche insbesondere an dem Körper (2) angeordnet sind, wobei eine erste der ersten Sensoreinheiten (5) dem ersten Körperabschnitt (10) zugeordnet ist, insbesondere an diesem angeordnet ist, und eine zweite der ersten Sensoreinheiten (5) dem zweiten Körperabschnitt (11) zugeordnet ist, insbesondere an diesem angeordnet ist.
Aspekt 15: Modul (9) nach Aspekt 14, wobei die mehreren ersten Sensoreinheiten (5) ein Array von Sensoreinheiten bilden, der sich, vorzugsweise linear oder entlang eines gebogenen Pfads, in Richtung einer Achse, vorzugsweise einer Längsachse, des Körpers (2) zwischen dem ersten Körperabschnitt (10) und dem zweiten Körperabschnitt (11) erstreckt.
Aspekt 16: Modul (9) nach einem der vorangegangenen Aspekte, wobei die erste Sensoranordnung (4) eine vorzugsweise an dem Körper (2) angeordnete erste Sensoreinheit (5), insbesondere eine bildgebende Vorrichtung wie eine Kamera umfasst, welche, ausgelegt ist, eine Position des Objekts (8) in einem Raum (6) relativ zu dem Körper (2) zu bestimmen.
Aspekt 17: Modul (9) nach einem der vorangegangenen Aspekte, wobei die zweite Sensoranordnung (4) mehrere zweite Sensoreinheiten (5), vorzugsweise Infrarotlichtsensoren, umfasst, welche insbesondere an dem Körper (2) angeordnet sind, wobei eine erste der zweiten Sensoreinheiten (5) dem ersten Körperabschnitt (10) zugeordnet ist, insbesondere an diesem angeordnet ist, und eine zweite der zweiten Sensoreinheiten (5) dem zweiten Körperabschnitt (11) zugeordnet ist, insbesondere an diesem angeordnet ist.
Aspekt 18: Modul (9) nach Aspekt 17, wobei die mehreren zweiten Sensoreinheiten (5) einen weiteren Array von Sensoreinheiten bilden, der sich, vorzugsweise linear oder entlang eines gebogenen Pfads, in Richtung einer Achse, vorzugsweise der Längsachse, des Körpers (2) zwischen dem ersten Körperabschnitt (10) und dem zweiten Körperabschnitt (11) erstreckt.
Aspekt 19: Modul (9) nach einem der vorangegangen Aspekte, wobei die zweite Sensoranordnung (4) eine vorzugsweise an dem Körper (2) angeordnete zweite Sensoreinheit (5), insbesondere eine bildgebende Vorrichtung wie eine Kamera umfasst, welche, ausgelegt ist, eine Position des Objekts (8) in einem Raum (6) relativ zu dem Körper (2) zu bestimmen.
Aspekt 20: Modul (9) nach einem der vorangegangenen Aspekte, wobei der erste Körperabschnitt (10) einem äußersten Bereich eines Detektionsbereichs der ersten Sensoranordnung (4) und/oder der zweiten Sensoranordnung (4) zugeordnet ist, und wobei der zweite Körperabschnitt (11) einem gegenüberliegenden äußersten Bereich des Detektionsbereich der ersten Sensoranordnung (4) und/oder der zweiten Sensoranordnung (4) zugeordnet ist.
Aspekt 21: Modul (9) nach einem der vorangegangenen Aspekte, wobei der Körper (2) eine in Richtung einer Achse elongierte Form aufweist, und wobei die ersten und/oder die zweiten Sensoreinheiten (5) in Richtung der Achse an dem Körper (2) angeordnet sind.
Aspekt 22: Modul (9) nach einem der vorangegangen Aspekte, wobei der erste Körperabschnitt (10) von dem zweiten Körperabschnitt (11) verschieden ist und insbesondere von diesem räumlich beabstandet ist, oder wobei der erste und der zweite Körperabschnitt identisch sind.
Aspekt 23: Modul (9) nach einem der vorangegangen Aspekte, wobei der erste Lichtparameter Helligkeit ist.
Aspekt 24: Modul (9) nach einem der Aspekte 4-23, wobei der zweite Lichtparameter Farbtemperatur ist.
Aspekt 25: Leuchte (1) mit einem Modul (9) nach einem der vorangegangenen Aspekte, ferner umfassend das erste Leuchtmittel (3).
Aspekt 26: Leuchte (1) nach Aspekt 25, wobei die Leuchte (1) das zweite Leuchtmittel (3) umfasst, wobei das erste Leuchtmittel (3) und das zweite Leuchtmittel (3) vorzugsweise an verschiedenen, insbesondere gegenüberliegenden, Seiten der Leuchte (1) angeordnet sind.
Aspekt 27: Leuchte (1) nach einem der Aspekte 25 oder 26, wobei die erste Sensoranordnung (4) und das erste Leuchtmittel (3) auf derselben Seite der Leuchte (1) angeordnet sind und/oder wobei die zweite Sensoranordnung (4) und das zweite Leuchtmittel (3) auf derselben Seite der Leuchte (1) angeordnet sind.
Aspekt 28: Verfahren zum Erzeugen eines Signals zum Einstellen eines Lichtparameters ein oder mehrerer Leuchtmittel, wobei das Verfahren durch ein Modul (9) mit einem Körper (2), der einen ersten Körperabschnitt (10) und einen zweiten Körperabschnitt (11) umfasst, durchgeführt wird, wobei dem ersten Körperabschnitt (10) ein minimaler Wert ein oder mehrerer Lichtparameter zugeordnet ist und dem zweiten Körperabschnitt (11) ein maximaler Wert der ein oder mehreren Lichtparameter zugeordnet ist; und
   wobei das Verfahren die folgenden Schritte umfasst:
   Detektieren einer ersten Position von einem Objekt (8), insbesondere einer Hand oder Teile einer Hand, relativ zu dem ersten Körperabschnitt (10) und dem zweiten Körperabschnitt (11) durch eine erste Sensoranordnung (4), wenn das Objekt in einen ersten Detektionsbereich der ersten Sensoranordnung (4) eingeführt wird,
   Erzeugen eines Signals zum Einstellen eines Werts eines ersten der Lichtparameter, insbesondere einer Helligkeit, an einem ersten der Leuchtmittel (3) durch eine Steuereinheit (7), wobei der Wert abhängig von der relativ zu dem ersten Körperabschnitt (10) und dem zweiten Körperabschnitt (11) detektierten ersten Position des Objekts (8) ist.
Aspekt 29: Verfahren nach Aspekt 28, ferner umfassend: Detektieren einer zweiten Position von dem Objekt (8) relativ zu dem ersten Körperabschnitt (10) und dem zweiten Körperabschnitt (11) durch eine erste Sensoranordnung (4), wenn das Objekt (8) in einen zweiten Detektionsbereich der zweiten Sensoranordnung (4) eingeführt wird; und Erzeugen eines Signals zum Einstellen eines Werts eines ersten der Lichtparameter, insbesondere einer Helligkeit, an einem zweiten der Leuchtmittel (3) durch die Steuereinheit (7), wobei der Wert abhängig von der relativ zu dem ersten Körperabschnitt (10) und dem zweiten Körperabschnitt (11) detektierten zweiten Position des Objekts (8) ist.
Aspekt 30: Verfahren nach einem der Aspekte 28 oder 29, ferner umfassend: gleichzeitiges Detektieren mindestens einer dritten Position des Objekts (8) relativ zu dem ersten Körperabschnitt (10) und dem zweiten Körperabschnitt (11) durch die erste Sensoranordnung (4) und die zweite Sensoranordnung (4), wenn das Objekt gleichzeitig insbesondere an gegenüberliegenden Seiten des Moduls, in den ersten und den zweiten Detektionsbereich eingeführt wird; und Erzeugen eines Signals zum Einstellen eines Wert eines zweiten der Lichtparameter, insbesondere einer Farbtemperatur, an dem ersten und/oder dem zweiten der Leuchtmittel (3), wobei der Wert des zweiten der Lichtparameter abhängig von der relativ zu dem ersten Körperabschnitt (10) und dem zweiten Körperabschnitt (11) gleichzeitig detektierten mindestens einen dritten Position des Objekts (8) ist.
Aspekt 31: Verfahren nach einem der Aspekte 28 - 30, ferner umfassend: Detektieren des Objekts auf die erste Position folgend an einer weiteren ersten Position relativ zu dem ersten Körperabschnitt (10) und dem zweiten Körperabschnitt (11) durch die erste Sensoranordnung (4), wenn das Objekt (8) aus dem ersten Detektionsbereich entfernt wird und wieder in den ersten Detektionsbereich eingeführt wird; und Ändern des dem ersten Lichtparameter zugeordneten Werts unmittelbar zu einem Wert, der abhängig von der relativ zu dem ersten Körperabschnitt (10) und dem zweiten Körperabschnitt (11) detektierten weiteren ersten Position des Objekts (8) ist.
Aspekt 32: Verfahren nach einem der Aspekte 28 - 31, ferner umfassend: Detektieren des Objekts (8) auf die zweite Position folgend an einer weiteren zweiten Position relativ zu dem ersten Körperabschnitt (10) und dem zweiten Körperabschnitt (11) durch die zweite Sensoranordnung (4), wenn das Objekt aus dem zweiten Detektionsbereich entfernt wird und wieder in den zweiten Detektionsbereich eingeführt wird; und Ändern des dem ersten Lichtparameter zugeordneten Werts unmittelbar zu einem Wert, der abhängig von der relativ zu dem ersten Körperabschnitt (10) und dem zweiten Körperabschnitt (11) detektierten weiteren zweiten Position des Objekts (8) ist.
Aspekt 33: Verfahren nach einem der Aspekte 28 - 32, ferner umfassend: Gleichzeitiges Detektieren des Objekts (8) auf die mindestens eine dritte Position folgend an mindestens einer weiteren dritten Position relativ zu dem ersten Körperabschnitt (10) und zu dem zweiten Körperabschnitt (11) durch die erste Sensoranordnung (4) und durch die zweite Sensoranordnung (4), wenn das Objekt (8) aus dem ersten und zweiten Detektionsbereich entfernt wird und wieder in den ersten und den zweiten Detektionsbereich eingeführt wird; und Ändern des dem zweiten Lichtparameter zugeordneten Werts unmittelbar zu einem Wert, der abhängig von der relativ zu dem ersten Körperabschnitt (10) und dem zweiten Körperabschnitt (11) detektierten mindestens einen weiteren dritten Position des Objekts (8) ist.
Aspekt 34: Verfahren nach einem der Aspekte 28 - 33 ferner umfassend: Detektieren einer Bewegung des Objekts (8) relativ zu dem ersten Körperabschnitt (10) und dem zweiten Körperabschnitt (11) in dem ersten Detektionsbereich durch die erste Sensoranordnung (4) oder in dem zweiten Detektionsbereich durch die zweite Sensoranordnung (4); und an jeder Position des Objekts (8), Anpassen eines Wert des ersten Lichtparameters an dem ersten der Leuchtmittel (3) oder dem zweiten der Leuchtmittel (3) durch Ändern des vorangegangenen zugeordneten Werts des ersten Lichtparameters unmittelbar zu einem Wert, der abhängig von der relativ zu dem ersten Körperabschnitt (10) und dem zweiten Körperabschnitt (11) durch die erste Sensoranordnung (4) oder die zweite Sensoranordnung detektierten Position des Objekts (8) ist.
Aspekt 35: Verfahren nach einem der Aspekte 28 - 34, ferner umfassend: Detektieren einer Bewegung des Objekts (8) relativ zu dem ersten Körperabschnitt (10) und dem zweiten Körperabschnitt (11) in dem ersten Detektionsbereich durch die erste Sensoranordnung (4) und in dem zweiten Detektionsbereich durch die zweite Sensoranordnung (4) gleichzeitig; und an jeder Position des Objekts (8), Anpassen eines Wert des ersten Lichtparameters an dem ersten der Leuchtmittel (3) und/oder dem zweiten der Leuchtmittel durch Ändern des vorangegangenen zugeordneten Werts des zweiten Lichtparameters unmittelbar zu einem Wert, der abhängig von der relativ zu dem ersten Körperabschnitt (10) und dem zweiten Körperabschnitt (11) durch die erste Sensoranordnung (4) und die zweite Sensoranordnung (4) gleichzeitig detektierten Position des Objekts (8) ist.

Die vorstehende Offenbarung bietet viele verschiedene Aspekte für die Implementierung verschiedener Merkmale des bereitgestellten Gegenstands. Zur Vereinfachung der vorliegenden Offenbarung wurden spezifische Beispiele für Komponenten, Materialien, Werte, Schritte, Vorgänge, Anordnungen oder dergleichen beschrieben. Dies sind natürlich nur Beispiele und sollen nicht einschränkend sein. Andere Komponenten, Werte, Vorgänge, Materialien, Anordnungen oder dergleichen sind darüber hinaus denkbar.

Ferner sind Merkmale mehrerer Aspekte umrissen, damit der Fachmann die vorliegende Offenbarung besser verstehen kann. Der Fachmann sollte erkennen, dass die vorliegende Offenbarung ohne Weiteres als Grundlage für die Entwicklung oder Modifizierung anderer Verfahren und Strukturen verwendet werden kann, um die gleichen Zwecke zu erfüllen und/oder die gleichen Vorteile der hier vorgestellten Aspekte zu erzielen. Der Fachmann sollte ferner erkennen, dass solche äquivalenten Konstruktionen nicht vom Geist und Umfang der vorliegenden Offenbarung abweichen, und dass verschiedene Änderungen, Ersetzungen und Modifikationen hierin vorgenommen werden können, ohne vom Geist und Umfang der vorliegenden Offenbarung abzuweichen.

## Patentansprüche

1. Modul (9) für eine Leuchte (1), umfassend
einen Körper (2) mit einem ersten Körperabschnitt (10) und einem zweiten Körperabschnitt (11);
eine erste Sensoranordnung (4), welche ausgelegt ist, ein Objekt (8) relativ zu dem Körper (2) zu detektieren; und
eine Steuereinheit (7), die mit der ersten Sensoranordnung (4) gekoppelt ist, wobei die Steuereinheit (7) dazu eingerichtet ist, ein oder mehrere Signale für die Leuchte (1) auszugeben, welche ausgelegt sind, ein oder mehrere Lichtparameter ein oder mehrerer Leuchtmittel (3) der Leuchte (1) einzustellen;
**dadurch gekennzeichnet,**
**dass** dem ersten Körperabschnitt (10) ein minimaler Wert der ein oder mehreren Lichtparameter zugeordnet ist und dem zweiten Körperabschnitt (11) ein maximaler Wert der ein oder mehreren Lichtparameter zugeordnet ist,
**dass** die erste Sensoranordnung (4) ausgelegt ist, eine erste Position des Objekts (8) relativ zu dem ersten Körperabschnitt (10) und dem zweiten Körperabschnitt (11) zu detektieren, und
**dass** die Steuereinheit (7) dazu eingerichtet ist ein erstes Signal für ein erstes der Leuchtmittel (3) auszugeben, welches einem ersten der Lichtparameter einen Wert zuordnet, der abhängig von der relativ zu dem ersten Körperabschnitt (10) und dem zweiten Körperabschnitt (11) detektierten ersten Position des Objekts (8) ist.

2. Modul (9) nach Anspruch 1, ferner umfassend eine zweite Sensoranordnung (4) welche an die Steuereinheit (7) gekoppelt ist und welche ausgelegt ist, das Objekt (8) relativ zu dem ersten Körperabschnitt (10) und dem zweiten Körperabschnitt (11) zu detektieren.

3. Modul (9) nach Anspruch 2, wobei die Steuereinheit (7) dazu eingerichtet ist, wenn die zweite Sensoranordnung (4) eine zweite Position des Objekts (8) relativ zu dem ersten Körperabschnitt (10) und dem zweiten Körperabschnitt (11) detektiert, ein zweites Signal für ein zweites der Leuchtmittel (3) auszugeben, welches dem ersten der Lichtparameter einen Wert zuordnet, der abhängig von der relativ zu dem ersten Körperabschnitt (10) und dem zweiten Körperabschnitt (11) detektierten zweiten Position des Objekts (8) ist.

4. Modul (9) nach einem der Ansprüche 2 oder 3, wobei die Steuereinheit (7) dazu eingerichtet ist, wenn die erste Sensoranordnung (4) und die zweite Sensoranordnung (4) mindestens eine dritte Position des Objekts (8) relativ zu dem ersten Körperabschnitt (10) und dem zweiten Körperabschnitt (11) gleichzeitig detektieren, ein drittes Signal für das erste und/oder für das zweite der Leuchtmittel (3) auszugeben, wobei das dritte Signal einem zweiten Lichtparameter, der vorzugsweise von dem ersten Lichtparameter verschieden ist, einen Wert zuordnet, der abhängig von der ersten Sensoranordnung (4) und der zweiten Sensoranordnung (4) relativ zu dem ersten Körperabschnitt (10) und dem zweiten Körperabschnitt (11) gleichzeitig detektierten mindestens einen dritten Position des Objekts (8) ist.

5. Modul (9) nach einem der vorangegangenen Ansprüche, wobei die Steuereinheit (7) dazu eingerichtet ist, wenn das Objekt (8) auf die erste Position folgend an einer weiteren ersten Position relativ zu dem ersten Körperabschnitt (10) und dem zweiten Körperabschnitt (11) durch die erste Sensoranordnung (4) detektiert wird, ein weiteres erstes Signal für das erste Leuchtmittel (3) auszugeben, welches den dem ersten Lichtparameter zugeordneten Wert unmittelbar zu einem Wert ändert, der abhängig von der relativ zu dem ersten Körperabschnitt (10) und dem zweiten Körperabschnitt (11) detektierten weiteren ersten Position des Objekts (8) ist.

6. Modul (9) nach einem der Ansprüche 2-5, wobei die Steuereinheit (7) dazu eingerichtet ist, wenn das Objekt (8) auf die zweite Position folgend an einer weiteren zweiten Position relativ zu dem ersten Körperabschnitt (10) und dem zweiten Körperabschnitt (11) durch die zweite Sensoranordnung (4) detektiert wird, ein weiteres zweites Signal für das zweite Leuchtmittel (3) auszugeben, welches den dem ersten Lichtparameter zugeordneten Wert unmittelbar zu einem Wert ändert, der abhängig von der relativ zu dem ersten Körperabschnitt (10) und dem zweiten Körperabschnitt (11) detektierten weiteren zweiten Position des Objekts (8) ist.

7. Modul (9) nach einem der Ansprüche 2-6, wobei die Steuereinheit (7) dazu eingerichtet ist, wenn das Objekt (8) auf die mindestens eine dritte Position folgend an mindestens einer weiteren dritten Position relativ zu dem ersten Körperabschnitt (10) und zu dem zweiten Körperabschnitt (11) durch die erste Sensoranordnung (4) und durch die zweite Sensoranordnung (4) gleichzeitig detektiert wird, ein weiteres drittes Signal für das erste Leuchtmittel (3) und/oder für das zweite Leuchtmittel (3) auszugeben, welches den dem zweiten Lichtparameter zugeordneten Wert unmittelbar zu einem Wert ändert, der abhängig von der relativ zu dem ersten Körperabschnitt (10) und dem zweiten Körperabschnitt (11) detektierten mindestens einen weiteren dritten Position des Objekts (8) ist.

8. Modul (9) nach einem der vorangegangenen Ansprüche, wobei die Steuereinheit (7) dazu eingerichtet ist, wenn ausgehend von der ersten Position eine Bewegung des Objekts (8) durch die erste Sensoranordnung (4) detektiert wird, an jeder Position, an der das Objekt (8) durch die erste Sensoranordnung (4) detektiert wird, ein erstes Signal für das erste Leuchtmittel (3) auszugeben, welches den vorangegangenen zugeordneten Wert des ersten Lichtparameters zu einem Wert unmittelbar ändert, der abhängig von der relativ zu dem ersten Körperabschnitt (10) und dem zweiten Körperabschnitt (11) durch die erste Sensoranordnung (4) detektierten Position des Objekts (8) ist.

9. Modul (9) nach einem der Ansprüche 2-8, wobei die Steuereinheit (7) dazu eingerichtet ist, wenn ausgehend von der zweiten Position eine Bewegung des Objekts (8) durch die zweite Sensoranordnung (4) detektiert wird, an jeder Position, an der das Objekt (8) durch die zweite Sensoranordnung (4) detektiert wird, ein zweites Signal für das zweite Leuchtmittel (3) auszugeben, welches den vorangegangenen zugeordneten Wert des ersten Lichtparameters unmittelbar zu einem Wert ändert, der abhängig von der relativ zu dem ersten Körperabschnitt (10) und dem zweiten Körperabschnitt (11) durch die zweite Sensoranordnung (4) detektierten Position des Objekts (8) ist.

10. Modul (9) nach einem der Ansprüche 2-9, wobei die Steuereinheit (7) dazu eingerichtet ist, wenn ausgehend von der mindestens einen dritten Position eine Bewegung des Objekts (8) durch die erste Sensoranordnung (4) und durch die zweite Sensoranordnung (4) gleichzeitig detektiert wird, zu jeder Position, an der das Objekt (8) durch die erste Sensoranordnung (4) und durch die zweite Sensoranordnung (4) gleichzeitig detektiert wird, ein drittes Signal für das erste und/oder das zweite Leuchtmittel (3) auszugeben, welches den vorangegangenen zugeordneten Wert des zweiten Lichtparameters unmittelbar zu einem Wert ändert, der abhängig von der relativ zu dem ersten Körperabschnitt (10) und dem zweiten Körperabschnitt (11) durch die erste Sensoranordnung (4) und die zweite Sensoranordnung (4) gleichzeitig detektierten Position des Objekts (8) ist.

11. Modul (9) nach einem der vorangegangenen Ansprüche, wobei wenn das Objekt (8) durch die erste Sensoranordnung (4) und/oder durch die zweite Sensoranordnung (4) an einer Position, welche dem ersten Körperabschnitt (10) oder dem zweiten Körperabschnitt (11) entspricht, detektiert wird, die Steuereinheit (7) eingerichtet ist ein Signal für das erste und/oder für das zweite Leuchtmittel (3) auszugeben, welches bewirkt, dass das erste Leuchtmittel (3) und/oder das zweite Leuchtmittel (3) ausgeschaltet wird.

12. Modul (9) nach einem der Ansprüche 2-11, wobei die erste Sensoranordnung (4) und die zweite Sensoranordnung (4) an verschiedenen Bereichen, vorzugsweise an verschiedenen oder gegenüberliegenden Seiten, einer Oberfläche des Körpers angeordnet sind.

13. Modul nach einem der vorangegangenen Ansprüche, wobei jedem Abschnitt des Körpers entlang eines, vorzugweise linearen oder gebogenen, Pfads zwischen dem ersten Körperabschnitt (10) und dem zweiten Körperabschnitt (11) ein verschiedener, insbesondere kontinuierlich ansteigender, Wert der ein oder mehreren Lichtparameter zugeordnet ist.

14. Modul (9) nach einem der vorangegangenen Ansprüche, wobei die erste Sensoranordnung (4) mehrere erste Sensoreinheiten (5), vorzugsweise Infrarotlichtsensoren, umfasst, welche insbesondere an dem Körper (2) angeordnet sind, wobei eine erste der ersten Sensoreinheiten (5) dem ersten Körperabschnitt (10) zugeordnet ist, insbesondere an diesem angeordnet ist, und eine zweite der ersten Sensoreinheiten (5) dem zweiten Körperabschnitt (11) zugeordnet ist, insbesondere an diesem angeordnet ist, vorzugsweise wobei die mehreren ersten Sensoreinheiten (5) einen Array von Sensoreinheiten bilden, das sich, vorzugsweise linear oder entlang eines gebogenen Pfads, in Richtung einer Achse, vorzugsweise einer Längsachse, des Körpers (2) zwischen dem ersten Körperabschnitt (10) und dem zweiten Körperabschnitt (11) erstreckt.

15. Modul (9) nach einem der vorangegangenen Ansprüche, wobei die erste Sensoranordnung (4) eine vorzugsweise an dem Körper (2) angeordnete erste Sensoreinheit (5), insbesondere eine bildgebende Vorrichtung wie eine Kamera umfasst, welche, ausgelegt ist, eine Position des Objekts (8) in einem Raum (6) relativ zu dem Körper (2) zu bestimmen.

16. Modul (9) nach einem der vorangegangenen Ansprüche, wobei der erste Körperabschnitt (10) einem äußersten Bereich eines Detektionsbereichs der ersten Sensoranordnung (4) und/oder der zweiten Sensoranordnung (4) zugeordnet ist, und wobei ein der zweite Körperabschnitt (11) einem gegenüberliegenden äußersten Bereich des Detektionsbereich der ersten Sensoranordnung (4) und/oder der zweiten Sensoranordnung (4) zugeordnet ist.

17. Leuchte (1) mit einem Modul (9) nach einem der vorangegangenen Ansprüche, ferner umfassend das erste Leuchtmittel (3).

18. Leuchte (1) nach Anspruch 17, wobei die Leuchte (1) das zweite Leuchtmittel (3) umfasst, wobei das erste Leuchtmittel (3) und das zweite Leuchtmittel (3) vorzugsweise an verschiedenen, insbesondere gegenüberliegenden, Seiten der Leuchte (1) angeordnet sind und/oder wobei die erste Sensoranordnung (4) und das erste Leuchtmittel (3) auf derselben Seite der Leuchte (1) angeordnet sind und/oder wobei die zweite Sensoranordnung (4) und das zweite Leuchtmittel (3) auf derselben Seite der Leuchte (1) angeordnet sind.

19. Verfahren zum Erzeugen eines Signals zum Einstellen eines Lichtparameters ein oder mehrerer Leuchtmittel, wobei das Verfahren durch ein Modul (9) mit einem Körper (2), der einen ersten Körperabschnitt (10) und einen zweiten Körperabschnitt (11) umfasst, durchgeführt wird, wobei dem ersten Körperabschnitt (10) ein minimaler Wert ein oder mehrerer Lichtparameter zugeordnet ist und dem zweiten Körperabschnitt (11) ein maximaler Wert der ein oder mehreren Lichtparameter zugeordnet ist; und
wobei das Verfahren die folgenden Schritte umfasst:
Detektieren einer ersten Position von einem Objekt (8), insbesondere einer Hand oder Teile einer Hand, relativ zu dem ersten Körperabschnitt (10) und dem zweiten Körperabschnitt (11) durch eine erste Sensoranordnung (4), wenn das Objekt in einen ersten Detektionsbereich der ersten Sensoranordnung (4) eingeführt wird,
Erzeugen eines Signals zum Einstellen eines Werts eines ersten der Lichtparameter, insbesondere einer Helligkeit, an einem ersten der Leuchtmittel (3) durch eine Steuereinheit (7), wobei der Wert abhängig von der relativ zu dem ersten Körperabschnitt (10) und dem zweiten Körperabschnitt (11) detektierten ersten Position des Objekts (8) ist.
